# EUROPÄISCHE PATENTSCHRIFT

(11) **EP 4 182 170 B1**
(45) Veröffentlichungstag und Bekanntmachung des Hinweises auf die Patenterteilung: **06.03.2024**
(21) Anmeldenummer: 21840816.9
(22) Anmeldetag: 16.12.2021
(51) Int. Cl.: B41F 9/02, B41F 9/06, B41F 3/81, B41F 31/00, B41F 31/02, B41F 31/08

(54) **FARBZUFUHRSYSTEME UND VERFAHREN ZUR ZUFUHR VON DRUCKFARBE IN EIN FARBWERK EINES INTAGLIO-DRUCKWERKES SOWIE EIN INTAGLIO-DRUCKWERK UND EIN VERFAHREN ZUM BETRIEB EINES FARBZUFUHRSYSTEMS**
INK SUPPLY SYSTEMS AND METHOD FOR SUPPLYING PRINTING INK TO AN INKING UNIT OF AN INTAGLIO PRINTING UNIT, AND AN INTAGLIO PRINTING UNIT AND A METHOD FOR OPERATING AN INK SUPPLY SYSTEM
SYSTÈMES D'ALIMENTATION EN ENCRE ET PROCÉDÉS POUR ALIMENTER EN ENCRE D'IMPRESSION UNE UNITÉ D'ENCRAGE D'UN GROUPE D'IMPRESSION EN CREUX, ET GROUPE D'IMPRESSION EN CREUX ET PROCÉDÉ DE FONCTIONNEMENT D'UN SYSTÈME D'ALIMENTATION EN ENCRE

(30) Priorität: 18.02.2021 DE 102021103847; 18.02.2021 DE 102021103846; 18.02.2021 DE 102021103845
(43) Veröffentlichungstag der Anmeldung: 24.05.2023
(73) Patentinhaber: Koenig & Bauer AG, 97080 Würzburg (DE)
(72) Erfinder: CHASSOT, Daniel, 2503 Bienne (CH); STIERMAN, Robert, 2408MS Alphen aan den Rijn (NL)
(74) Vertreter: Koenig & Bauer AG
(86) Internationale Anmeldenummer: PCT/EP2021/086170
(87) Internationale Veröffentlichungsnummer: WO 2022/174958

(56) Entgegenhaltungen:
- WO-A1-2020/224815
- DE-A1-102019 103 784
- US-A- 6 024 015
- US-A1- 2001 011 512
- US-A1- 2014 182 467
- US-B1- 6 516 721

## Beschreibung

Die Erfindung betrifft Farbzufuhrsysteme und ein Verfahren zur Zufuhr von Druckfarbe in ein Farbwerk eines Intaglio-Druckwerkes sowie ein Intaglio-Druckwerk und ein Verfahren zum Betrieb eines Farbzufuhrsystems gemäß den Ansprüchen 1 bzw. 3 und 11 sowie 13 und 15.

Durch die EP 0 924 071 A1 ist ein Verfahren und eine Vorrichtung zum Zuführen von Druckfarbe im Farbwerk einer Druckmaschine bekannt, wobei einem Farbkasten zum dosierten Befüllen eine Kartusche mit einem verschiebbaren Kartuschenkolben zugeordnet ist. Der Kartuschenkolben ist zum Auspressen der Kartusche pneumatisch beaufschlagbar. Am dem Kartuschenkolben gegenüberliegenden Ende der Kartusche ist ein verschließbarer Auslass vorgesehen.

Die WO 2020/161056 A1 betrifft Tiefdruckwerke einer Druckmaschine, wobei ein selektiver Farbeintrag in das Druckwerk dadurch erfolgt, dass ein mit einer Einfärbeinrichtung zusammenwirkender erster Farbwerkszylinder zu einzelnen Vertiefungen am Tiefdruckzylinder korrespondierende Vertiefungen aufweist.

Die US 4,066,014 A betrifft einen druckbeaufschlagten Farbapplikator einer Intaglio-Druckmaschine, wobei Farbe durch den Applikator direkt auf den gravierten Formzylinder aufgetragen wird. Der Applikator umfasst eine Tragkonstruktion mit einer Befestigungsplatte und einer an dieser abschwenkbar angeordneten Düsenanordnung. In die Tragkonstruktion sind Farbbehälter einsetzbar bzw. eingesetzt, die entweder eine bestimmte Füllmenge enthalten und entleert werden oder aber durch eine Leitung von außen stets befüllt werden. In der Befestigungsplatte und ggf. weiter stromabwärts im Umfeld der Düsen können Heizelemente vorgesehen sein. In der Variante mit einem stetigen Befüllen kann die Druckfarbe von einem beabstandeten Farbreservoir her durch eine Verdrängerpumpe über eine ein Messgerät und manuellen Steuermitteln umfassende Leitung dem Applikator bzw. den Farbbehältern zugeführt werden.

Die DE 102 06 290 A1 betrifft die Farbversorgung einer Rasterwalze, wobei die Druckfarbe in einem Farbreservoir vorgehalten und in einer Ausführung über eine temperierte Wandung des Reservoirs temperiert wird. Die Druckfarbe verlässt in einem beheizten Bodenbereich das Reservoir über eine dort vorgesehene Pumpe.

Die DE 20 2007 005 544 U1 betrifft ebenfalls die Versorgung einer Kammerrakel, die mit einer Rasterwalze eines Flexodruckwerks zusammenwirkt. Die Farbe wird dort aus einem unteren Bereich eines Farbbehälters heraus im Kreislauf gefördert und durch eine Temperierung im Bodenbereich des Behälters temperiert.

Durch die DE 41 37 337 A1 ist eine Farbversorgung für ein Hochdruckverfahren mit einer Rasterwalze offenbart. Das Herausfördern der Farbe aus einem Vorlagebehälter erfolgt durch einen Auslass im Deckel mittels einer Pumpe. Der Boden des Behälters ist temperiert.

Die DE 41 16 989 A1 betrifft eine Farbversorgung, wobei eine Farb- oder Lackwanne im Umlauf von einem konditionierten Farbstrom aus einem Mischbehälter versorgt wird, dessen Behälterboden temperierbar ausgebildet ist. Die Zufuhr erfolgt zur Vermeidung eines Austrocknens in der Wanne im Überschuss über eine Pumpe, eine Rückführung in den Mischbehälter über eine weitere Pumpe. Dabei wird der Füllstand in der Wanne über einen maximalen Füllstand, bei dem jeglicher Zufluss gesperrt wird, einen minimalen Füllstand, bei dem das Füllstandniveau anzuheben ist und einen Sollfüllstand, bei dem keine weitere Befüllung erforderlich ist, überwacht.

Die DE 10 2008 022 988 A1 betrifft ein eine Bogendruckmaschine mit einem System zur Versorgung einer Kammerrakel mit Fluid. Dabei zirkuliert das Fluid zwischen einem Fluidreservoir und der Rakelkammer, wobei das Fluid aus dem Reservoir durch eine in der Zufuhrleitung angeordnete förderratensteuerbare Pumpe in die Rakelkammer gefördert wird.

Bei der DE 10 2008 011 007 A1 handelt es sich um die Versorgung von Offsetdruckwerken mit Farbe aus einem Farbgebinde heraus über ein Leitungssystem und eine im Leitungssystem vorgesehene drehzahlregelbare Spindelschneckenpumpe. Die im Leitungssystem befindliche Farbe - hier auch als Farbreservoir bezeichnet - soll vor einem zu hohen permanenten Druck bewahrt werden. Hierzu wird der Druck gemessen und durch entsprechenden Betrieb der Förderpumpe ein Sollarbeitsdruck eingehalten werden.

In der DE 102 46 946 A1 betrifft eine Einrichtung zum Beschichten von Bedruckstoffen durch ein Flexo- oder ein Tiefdruckwerk, wobei in einer Betriebsweise durch eine Pumpe Beschichtungsmedium im Überschuss aus einem Behälter in eine Wanne des Dosiersystems gefördert und von dieser zum Teil wieder in den Behälter rückgeführt wird. In einer anderen Betriebsweise kann aus einem anderen Behälter stammendes Reinigungsfluid hindurchgefördert werden. Durch einen Sensor ist eine Füllstandhöhe in der Wanne überwachbar.

Die DE 10 2015 010 126 A1 betrifft einen Farbkreislauf für ein Flexo- oder ein Tiefdruckwerk, wobei über eine Leitung durch eine Doppelmembranpumpe Druckfarbe aus einem Reservoir in das Farbwerk des Druckwerks und über eine Rückleitung durch eine Ringkolbenpumpe in das Reservoir zurück gefördert wird.

In der DE 10 2016 209 031 B4 ist eine Versorgung einer Kammerrakel mit Beschichtungsmittel offenbart, wobei aus einem Vorratsbehälter über eine Vorlaufpumpe das Beschichtungsmittel in die Rakelkammer gefördert wird und ein Überschuss aus einem bodenseitigen Auslass in einen Sammelspeicher läuft und von dort durch eine Rücklaufpumpe zurück in den Vorratsbehälter gefördert wird. Die Vorlaufpumpe wird bzgl. ihrer pro Zeiteinheit geförderten Lackmenge in Abhängigkeit von einer zur Maschinengeschwindigkeit proportionalen Eingangsgröße gesteuert. Des Weiteren wird ein Füllstand im Sammelspeicher über eine Sensorik erfasst und bzgl. des Rücklaufs aus diesem zurück in den Vorratsbehälter gesteuert.

Die DE 10 2013 003 923 A1 betrifft ein Verfahren zum Zuführen von Farbe in einem Aniloxfarbwerk, wobei ein Nachfüllen von Druckfarbe durch Zugabe einer festen kleinen Menge an Druckfarbe in bzgl. des Abstandes variierbaren Intervallen erfolgt. Durch eine Sensorik lassen sich im Rakelfarbkasten fünf Füllstandniveaus detektieren, nämlich ein maximaler und ein minimaler Füllstand, ein minimaler und ein maximaler Arbeitsfüllstand sowie ein Soll-Füllstand. Bei einer im Fortdruck erfolgenden Farbzufuhr mit errechneter Vorsteuerung wird nach einer Grundbefüllung zwischen dem minimalen und maximalen Arbeitsfüllstand gehalten. Dies geschieht in Art eines Regelalgorithmus, durch welchen bei Erreichen des maximalen Arbeitsfüllstandes das Intervall nach festen Regeln um einen bestimmten ersten Wert vergrößert, und bei Erreichen des minimalen Arbeitsfüllstandes um einen gegenüber dem ersten Wert kleineren Wert verkleinert wird.

Die US 2001/0011512 A1 betrifft eine Vorrichtung und ein Verfahren zum Aufrechterhalten einer minimalen Farbmenge in einem Farbkasten einer Druckmaschine, welche einen Farbkasten-Niveausensor und einen Farbspender umfasst, die auf einem Schlitten über dem Farbkasten montiert sind. Dabei erfolgt in einer Ausführung die Dosierung über einen Schrittmotor mit vorbestimmten Farbmengen.

Durch die WO 2020/224815 A1 ist eine Intaglio-Druckmaschine mit einem Farbwerk offenbart, welches zur selektiven Farbzufuhr einen Farbwerkszylinder mit korrespondierend zu Gravuren am Plattenzylinder ausgebildeten Vertiefungen umfasst.

In der DE 10 2019 103 784 A1 umfasst eine Einfärbeeinrichtung eines Intaglio-Druckwerks eine Sensoreinrichtung, durch welche ein Maß für die im Farbvorlageraum vorliegende Farbmenge und/oder Füllhöhe, zumindest jedoch eine Information über das Erreichen eines kritischen Füllzustandes, z.B. für einen unteren und/oder einen oberen Grenzwert des Füllstandes, ableitbar ist.

Die US 2014/0182467 A1 betrifft ein System und Verfahren zur Messung der Viskosität von Druckfarbe während des Druck- und Farbkorrekturprozesses. Eine Druckmaschine umfasst mindestens ein Farbversorgungssystem, mit dem Farbe von einer Einlaufstelle auf den Bedruckstoff übertragen werden kann, mindestens eine optische Messeinrichtung zur Messung optischer Istwerte von Licht, und ferner eine Farbmassenbestimmungseinrichtung zur Bestimmung des Gewichts zumindest von Teilen der Druckfarbe.

Durch die US 6,024,015 A ist eine Einfärbevorrichtung zum Einfärben einer Rasterwalze einer Druckmaschine offenbart, welche eine Farbzufuhrvorrichtung mit einem Farbbehälter umfasst. Ein Tintentank ist von der Tintenzufuhrvorrichtung trennbar. Die Druckfarbe wird in einer Zuleitung unter Druck vom Farbbehälter zur Farbversorgungseinrichtung gefördert. Über die Versorgungsleitung wird die Druckfarbe mittels einer Pumpe oder einer Förderwalze in die Näpfe oder Schraffuren der Farbwerkswalze gepresst.

Die US 6,516,721 B1 betrifft ein Farbwerk für eine Druckmaschine, mit einem oder mehreren Reibzylindern, Farbübertragwalzen, Farbauftragswalzen, einem Farbreservoir für Druckfarbe und einer Farbdosiereinrichtung mit mindestens einem elektrisch steuerbaren Ventil zur Dosierung der Druckfarbe. Es sind eine Hochdruckpumpeinrichtung zur Versorgung der Farbdosiereinrichtung mit Druckfarbe mit einem vorgegebenen hohen Druck aus dem Farbreservoir und eine Heizeinrichtung zur Erwärmung der Druckfarbe auf eine vorgegebene Temperatur oberhalb der Raumtemperatur vorgesehen.

Der Erfindung liegt die Aufgabe zugrunde, Farbzufuhrsysteme und ein Verfahren zur Zufuhr von Druckfarbe in ein Farbwerk eines Intaglio-Druckwerkes sowie ein Intaglio-Druckwerk und ein Verfahren zum Betrieb eines Farbzufuhrsystems zu schaffen.

Die Aufgabe wird erfindungsgemäß durch die Merkmale der Ansprüche 1 bzw. 3 und 11 sowie 13 und 15 gelöst.

Die mit der Erfindung erzielbaren Vorteile bestehen insbesondere darin, dass Druckfarbe, insbesondere auch hoch viskose Druckfarbe, in kleinen Mengen und/oder kontinuierlich einem Farbwerk eines Druckwerkes zuführbar ist, wie es beispielsweise beim Intagliodruck, insbesondere untere Verwendung eines die Druckfarbe selektiv in das Farbwerk abgebenden Farbwerkszylinders, von besonderem Vorteil ist. Durch das kontrollierte Zuführen und die geringe Farbmenge in der Farbvorlage des Farbwerks wird eine Verschlechterung der Farbqualität durch andauernde Bewegung und thermische Belastung möglichst geringgehalten.

Dem kommt besondere Bedeutung zu in Verbindung mit einem Farbzufuhrsystem zur Bereitstellung und Zufuhr von Druckfarbe in ein Farbwerk eines Intaglio-Druckwerkes mit einer im Farbwerk vorgesehenen, insbesondere einen ersten Farbwerkszylinder einfärbenden, Einfärbeinrichtung und mit einer Bereitstellungsvorrichtung, durch welche der Einfärbeinrichtung über zumindest eine - z. B. rohr- oder schlauchförmig ausgebildete - Leitung Druckfarbe zuführbar ist, wobei die Bereitstellungsvorrichtung ein Vorratsbehältnis umfasst, in welchem ein Farbvorrat von Druckfarbe vorhaltbar ist und welcher einen Auslass umfasst, durch welchen die Druckfarbe aus dem Vorratsbehältnis in den zur Einfärbeinrichtung führenden Leitungsweg abgebbar ist.

Um z. B. hochviskose Druckfarbe besonders gut dosiert in das Farbwerk fördern zu können, ist in einer Ausgestaltung des o. g. Farbfuhrsystems neben einer das Herausfördern der Druckfarbe aus dem Vorratsbehältnis unterstützende und/oder bewirkenden Fördereinrichtung in dem der Fördereinrichtung und dem Auslass nachgeordneten Leitungsweg eine durch ein Antriebsmittel angetriebene Dosiereinrichtung vorgesehen, durch welche ausgangsseitig ein mit der Arbeitsgeschwindigkeit der Dosiereinrichtung über eine feste Beziehung korrelierter Massefluss oder Volumenstrom bereitstellbar ist. Dies bewirkt z. B., dass die Dosierung der beispielsweise zähflüssigen Druckfarbe mehr oder weniger kraftfrei erfolgen kann, während die Hauptlast des Transportes durch die Fördereinrichtung getragen wird.

Alternativ oder zusätzlich hierzu kann ein o. g. Farbzufuhrsystem neben einer Dosier- und/oder einer Fördereinrichtung einer den Auslass umfassenden Wand des den Raum für den Farbvorrat im Vorratsbehältnis begrenzenden Teilegefüges eine Heizeinrichtung umfassen durch welche die Wand auf zumindest der dem Farbvorrat zugewandten Seite - z. B. zumindest großflächig, insbesondere vollflächig - beheizbar und/oder temperierbar ist. Dabei meint ein groß- oder gar vollflächiges Temperieren z. B. ein Temperieren der Wand in der Weise, dass die nach innen weisende Seite dieser den Auslass aufweisenden Wand durch diese Heizeinrichtung auf zumindest nahezu, z. B. auf mehr als 90 %, idealer Weise auf der gesamten Fläche, durch entsprechende Verteilung von Heizelementen und/oder entsprechende Wärmeleiteigenschaften und/oder konstruktive Gestaltung auf eine über Umgebungstemperatur liegende Temperatur erwärmbar ist. Durch die Temperierung kann die beispielsweise zähflüssige Druckfarbe zumindest im Bereich des Auslasses, bevorzugt in einer über den gesamten Querschnitt reichenden an die Wand angrenzenden Schicht, in Bezug auf z. B. eine verbesserte Fließfähigkeit und/oder eine Vortemperierung für die Prozesse im Farbwerk konditioniert werden.

Die o. g., das Herausfördern der Druckfarbe unterstützende und/oder bewirkenden Fördereinrichtung ist bevorzugt ausgeführt, die im Farbvorrat befindliche Druckfarbe über ein Antriebsmittel mit einer definierbaren und/oder das Herausfördern bewirkenden oder zumindest unterstützenden Kraft zu beaufschlagen. Sie umfasst in besonders vorteilhafter Weise einen über ein oder mehrere Antriebsmittel mit einer Kraft beaufschlagbaren Verdrängungskörper, durch welchen bei Kraftbeaufschlagung ein gegenüber dem Umgebungsdruck höherer Druck auf die im Vorratsbehältnis aufgenommene Druckfarbe aufbringbar ist. Vorteilhaft ist der Verdrängungskörper in Art eines Kolbens in das Innere des Vorratsbehältnisses eintauchenden Stempels ausgebildet, wobei der auf den Farbvorrat wirkende Stempel und der das Vorratsvolumen darüber hinaus begrenzende Teil des Vorratsbehältnisses zur Variation des Vorratsvolumens zueinander relativbeweglich sind. Dabei kann der Verdrängungskörper beweglich und der den Farbvorrat darüber hinaus begrenzende Teil des Vorratsbehältnisses bezüglich eines Gestells der Bereitstellungsvorrichtung oder des Druck- oder Farbwerks gestellfest angeordnet sein. Für sich alleine oder insbesondere zusammen mit einem oder mehreren o. g. Ausgestaltungsvarianten kann der Verdrängungskörper bevorzugt mittelbar durch ein oder mehrere druckmittelbetätigte Aktuatoren oder ggf. unmittelbar durch Druckbeaufschlagung eines im Vorratsbehältnis auf seiner vom Farbvorrat abgewandten Seite liegenden Raumes mit der auf die Druckfarbe wirkenden Kraft beaufschlagbar sein. Für sich alleine oder insbesondere zusammen mit einem oder mehreren o. g. Ausgestaltungsvarianten kann die den Auslass umfassende Wand bevorzugt durch eine dem Farbvorrat zugewandte Seite des Verdrängungskörpers oder ggf. durch die dem Verdrängungskörper gegenüberliegende Wand des Vorratsbehältnisses gebildet sein.

Für sich alleine oder insbesondere zusammen mit einem oder mehreren o. g. Ausgestaltungen ist die die Dosiereinrichtung vorteilhaft derart ausgebildet, dass durch diese eine konstante und/oder kontinuierliche Förderrate R von weniger als 1.000 ml/min (tausend Milliliter pro Minute) einstell- und/oder bereitstellbar ist und/oder umfasst der Fördereinrichtung in weiteren besonders vorteilhaften Ausgestaltungen zwischen einer Fördermechanik und einem Antriebsmittel der Dosiereinrichtung ein Untersetzungsgetriebe und/oder eine Steuereinrichtung mit die Arbeitsgeschwindigkeit der Dosiereinrichtung steuernden oder regelnden Steuerungsmitteln und/oder einen in Steuerungsmitteln hinterlegten funktionaler oder tabellarischer Zusammenhang zwischen einem Sollwert einer die Arbeitsgeschwindigkeit der Dosiereinrichtung bestimmenden Stellgröße und einer eine Maschinengeschwindigkeit repräsentierenden Information, unter dessen Anwendung durch die Steuerungsmittel der Sollwert in Abhängigkeit von einer den Steuerungsmitteln eingangsseitig zuführbaren und eine Maschinengeschwindigkeit repräsentierenden Größe variiert wird oder werden kann. Die Steuereinrichtung bzw. die die Arbeitsgeschwindigkeit der Dosiereinrichtung steuernden oder regelnden Steuerungsmittel sind hierzu signaltechnisch mit einer die Information zur aktuellen Maschinengeschwindigkeit liefernden Quelle verbunden, die beispielsweise durch die die Maschinengeschwindigkeit vorgebende Antriebs- oder Maschinensteuerung selbst gebildet sein kann oder durch eine den Bedruckstoffvorschub oder die Maschinenphasenlage liefernde Sensorik wie z. B. einen mit einem rotierenden Bauteil wirkverbundenen Drehgeber.

In einer bevorzugten Ausführung ist eine die Arbeitszyklusrate einer Fördermechanik bestimmende Stellgröße der durch ein Antriebsmittel angetriebenen, bevorzugt als Dosiereinrichtung ausgebildete Fördereinrichtung über Steuerungsmittelvariierbar. Insbesondere stehen die Steuerungsmittel in Signalverbindung zu einer Sensorik mit zumindest einem dem Farbvorlageraum zugeordneten Sensor, durch welchen den Steuerungsmitteln zumindest das Erreichen eines unteren Grenz- oder Schwellwert für den Füllstand repräsentierende Signale und zumindest das Erreichen eines oberen Grenz- oder Schwellwert für den Füllstand repräsentierende Signale bereitstellbar sind oder bereitgestellt werden, wobei die Steuerungsmittel bevorzugter Weise Datenverarbeitungsmittel umfassen, durch welche bei Registrieren der das Erreichen des unteren Grenz- oder Schwellwertes repräsentierenden Signale in einen Betriebsmodus mit einem gegenüber dem aktuellen Wert für die die Stellgröße höheren Wert gewechselt wird und bei Registrieren der das Erreichen des oberen Grenz- oder Schwellwertes repräsentierenden Signale in einen Betriebsmodus mit einem gegenüber dem zuvor eingenommenen Wert für die Stellgröße niedrigeren Wert.

Die Dosiereinrichtung ist bevorzugter Weise derart ausgebildet und/oder dimensioniert, dass durch diese eine konstante und/oder kontinuierliche Förderrate von weniger als 1.000 ml/min (tausend Milliliter pro Minute) einstell- und/oder bereitstellbar ist. Dies gewährleistet - im Gegensatz zu einem schubweise stattfindenden Auffüllen mit größeren Mengen - eine kontinuierliche Zufuhr selbst bei kleinen Mengen.

Von ganz besonderem Vorteil ist ein Intaglio-Druckwerk mit einem Formzylinder und einem Farbwerk, welches eine einen Farbvorlageraum enthaltende Einfärbeinrichtung umfasst, durch welche ein erster Farbwerkszylinder auf seiner Mantelfläche mit im Farbvorlageraum vorgesehener Druckfarbe einfärbbar ist, mit einer dem Druckwerk bei- oder zugeordneten Vorrichtung zur Bereitstellung von Druckfarbe und/oder einem bei- oder zugeordneten Farbzufuhrsystem ausgeführt, welche oder welches in einer oben dargelegten vorteilhaften Ausführung ausgebildet ist.

Ein derartiges Druckwerk ist bevorzugter Maßen ein Intaglio-Druckwerk ausgeführt, wobei ein erste, insbesondere durch die Einfärbeinrichtung einzufärbender Farbwerkszylinder auf seiner Mantelfläche zu einzelnen Vertiefungen am Umfang des Formzylinders korrespondierende Vertiefungen aufweist.

In vorteilhafter Weiterbildung kann die die Dosiereinrichtung und/oder die Fördereinrichtung umfassende Bereitstellungsvorrichtung als selbstständige, d. h. baulich vom Druckwerk getrennte, jedoch über die Leitung mit der Einfärbeinrichtung des Druckwerks verbindbare Einheit ausgeführt und/oder auf Rollen oder Rädern bewegbar sein.

In einer bevorzugten Art und Weise zur Zufuhr von Intaglio-Druckfarbe in einen Farbvorlageraum einer Einfärbeinrichtung eines Intaglio-Druckwerks, durch welche ein erster Farbwerkszylinder eines von einem Druckwerk umfassten Farbwerks auf seiner Mantelfläche mit im Farbvorlageraum vorgesehener Druckfarbe eingefärbt wird, wird die zuzuführende Druckfarbe aus einem Vorratsbehältnis, in welchem ein Farbvorrat von Druckfarbe vorgehaltenwird, dem Farbvorlageraum zugeführt. Dabei wird eine Arbeitsgeschwindigkeit einer im Förderweg der Druckfarbe liegenden und eine Zufuhrrate bestimmende Dosiereinrichtung durch Steuerungsmittel derart gesteuert oder geregelt, dass ein Füllstand im Farbvorlageraum während eines automatischen Betriebes für die Farbzufuhr unter Verwendung von Signalen einer Information zum Füllstand in der Farbvorlage liefernden Sensorik durch Variation der Arbeitsgeschwindigkeit der Dosiereinrichtung in einem erlaubten Bereich zwischen einem oberen und einem unteren Grenz- oder Schwellwert oder unter bei einem gewünschten Sollfüllstand gehalten wird.

Alternativ hierzu oder bevorzugt zusätzlich hierzu wird Dosiereinrichtung durch Steuerungsmittel derart gesteuert oder geregelt, dass ein Sollwert für die die Arbeitsgeschwindigkeit der Dosiereinrichtung bestimmende Stellgröße in Abhängigkeit von einer eine aktuelle und für den Betrieb des Druckwerks maßgebliche Maschinengeschwindigkeit repräsentierenden Größe variiert wird.

Für sich alleine oder vorteilhaft in Weiterbildung der o. g. Verfahrensweise zur Zufuhr von Druckfarbe im automatischen Betrieb wird in einer z. B. vom automatischen Zufuhrbetrieb verschiedenen Betriebssequenz ein für einen Produktionsbetrieb des Druckwerkes geeigneter Soll- oder Startwert für eine die Arbeitszyklusrate einer Fördermechanik einer Dosiereinrichtung bestimmende Stellgröße ermittelt, indem während eines Druckbetriebes des Druckwerks ein oder mehrere Zyklen durchlaufen werden, der oder die eine erste Phase umfasst bzw. umfassen, in welcher der Farbvorrat in einem Mangelbetrieb von einem oberen Grenz- oder Schwellwert für den Füllstand im Farbvorlageraum bis zu einem unteren Grenz- oder Schwellwert entleert wird, und eine - vorangehende oder nachfolgende - zweite Phase, in welcher der Farbvorrat in einem Überschussbetrieb vom unteren Grenz- oder Schwellwert bis zum oberen Grenz- oder Schwellwert im Farbvorlageraum aufgefüllt wird, während des Durchlaufens eines oder mehrerer solcher Zyklen ein Maß für die Anzahl der in dieser Zeit durchlaufender Druckzyklen sowie ein Maß, welches die in diesem Zeitraum geleistete Zahl von Arbeitszyklen der Fördermechanik repräsentiert, ermittelt wird, und schließlich unter Berücksichtigung der Anzahl der betrachteten Zyklen, des Maßes für die Anzahl der in dieser Zeit durchlaufender Druckzyklen und des Maßes für die während des oder der betrachteten Zyklen geleistete Anzahl von Arbeitszyklen der Fördermechanik der Soll- oder Startwert für die die Arbeitszyklusrate der Dosiereinrichtung repräsentierende Stellgröße bestimmt und in Speichermitteln der Steuerungseinrichtung zur weiteren Verwendung abgelegt wird.

Hierbei wird bei Erreichen des betreffenden oberen Grenz- bzw. Schwellwertes während des laufenden Betriebes des Druckwerks z. B. für die Dauer der ersten Phase in einen Stillstandsmodus der Bereitstellungsvorrichtung gewechselt, in welchem sich die Dosiereinrichtung im Stillstand befindet, und bei Erreichen des unteren Grenz- bzw. Schwellwertes für die zweite Phase in einen Überschussbetrieb gewechselt, in welchem mehr Druckfarbe in den Farbvorrat gefördert wird als durch Abgabe von Druckfarbe aus dem Farbvorrat stromabwärts in das Farbwerk verbraucht wird.

Ausführungsbeispiele der Erfindung sind in den Zeichnungen dargestellt und werden im Folgenden näher beschrieben.

Es zeigen:
- Fig. 1: eine Seitenansicht einer Druckmaschine, insbesondere Tiefdruckmaschine, mit einem Druckwerk;
- Fig. 2: einen Farbzug aus einem Farbwerk eines Druckwerks aus Fig. 1;
- Fig. 3: eine schematische Darstellung a) von Gravuren in der Mantelfläche eines ersten Farbwerkszylinders und b) von Gravuren in der Mantelfläche eines Formzylinders;
- Fig. 4: eine schematische Rückansicht eines Farbwerks mit aus Gründen besseren Verständnisses nur einem dargestellten Farbzug und einer zugeordneten Bereitstellungsvorrichtung;
- Fig. 5: eine vergrößerte Darstellung der Bereitstellungsvorrichtung aus Fig. 4;
- Fig. 6: ein vergrößerter Ausschnitt aus der Bereitstellungsvorrichtung der Fig. 5;
- Fig. 7: eine schematische Darstellung der Bereitstellungsvorrichtung a) mit vollem und b) überwiegend geleerten Farbvorrat;
- Fig. 8: ein vereinfachtes Flussdiagramm für einen automatischen Betrieb der Bereitstellungsvorrichtung mit einem unteren und einem oberen Grenz- bzw. Schwellwert;
- Fig. 9: eine schematische Darstellung eines beispielhaften Betriebszyklus zur empirischen Bestimmung einer verbrauchsabhängigen Soll- oder Startwertvorgabe für den Dosierpumpenantrieb.

Eine Druckmaschine, insbesondere Wertpapierdruckmaschine, umfasst zumindest ein Druckwerk 06, durch welches Substrat S nach einem Tiefdruckverfahren, insbesondere Intaglio-Druckverfahren, bedruckbar ist, beispielsweise eine z. B. als Bogenanleger 01 ausgebildete Substratzufuhr 01, durch welche der Druckmaschine eingangsseitig das zu bedruckende Substrat S zuführbar ist, eine erste Förderstrecke 02, durch welche das Substrat S - ggf. über weitere Bearbeitungsaggregate - dem mindestens einen Druckwerk 06, insbesondere Intaglio-Druckwerk 06, zuführbar ist, eine z. B. als Auslage 04, insbesondere Stapelauslage 04 ausgebildete Produktaufnahme 04, durch welche das zumindest einfach bedruckte Substrat S' zu Gebinden zusammenfassbar ist, sowie eine zweite Förderstrecke 03, durch welche das bedruckte Substrat S' - ggf. über weitere Bearbeitungsaggregate - der Produktaufnahme 04 zuführbar ist. Obgleich das Substrat S; S' auch bahnförmig vorliegen kann, liegt es bevorzugt als Substratbogen S; S', z. B. Bedruckstoffbogen S; S', vor und ist bevorzugt aus polymerbasiertem Wertpapier, z. B. Banknotenpapier, gebildet.

Die insbesondere nach dem Intaglio-Druckverfahren druckende Druckmaschine, insbesondere Tiefdruck- bzw. Intaglio-Druckmaschine ist bevorzugt als eine Bogendruckmaschine ausgebildet, insbesondere als eine Bogentiefdruckmaschine, bevorzugt als eine im Intaglio-Druckverfahren druckende Bogendruckmaschine. Das Intaglio-Druckverfahren ist ein Tiefdruckverfahren, welches bevorzugt bei der industriellen Herstellung von Banknoten, Sicherheitsdokumenten oder Sicherheitselementen verwendet wird. Hierbei kommen in der Druckstelle hohe Anpresskräfte, z. B. Linienkräfte mit beispielsweise mehr als 1.000 N/cm, zur Anwendung, durch welche das Substrat S beim Bedrucken gleichzeitig derart geprägt wird, dass die erzeugte Struktur taktil wahrnehmbar ist.

Das nach einem Tiefdruckverfahren, insbesondere Intaglio-Druckverfahren arbeitende Druckwerk 06, im Folgenden auch als Tiefdruckwerk 06, insbesondere Stichtiefdruckwerk 06 oder Intaglio-Druckwerk 06 bezeichnet, umfasst z. B. einen auch als Gegendruckzylinder 12 wirksamen und/oder bezeichneten Druckwerkszylinder 12 und einen mit dem Gegendruckzylinder 12 eine Druckstelle ausbildenden, als Formzylinder 11 für den Tiefdruck ausgeführten Druckwerkszylinder 11, insbesondere Intaglio-Druckzylinder 11, wobei der Gegendruckzylinder 12 und der Formzylinder 11 bevorzugt unter hohem Druck gegeneinander angestellt oder zumindest anstellbar sind. Der Formzylinder 11 trägt auf seinem Umfang ein Muster von druckbildgebeneden Vertiefungen 14 (siehe z. B. Fig. 3 b)) eines zu druckenden Druckbildes, z. B. Sujet, im Folgenden wo nicht explizit konkretisiert unabhängig von deren Herstellung gleichbedeutend auch als "Gravuren" 14 bezeichnet. Die Vertiefungen 14 können grundsätzlich auf einer von der Zylinderaußenumfangsfläche umfassten Mantelfläche 24 oder aber in zu bevorzugender Ausführung auf der Mantelfläche 24 einer oder mehreren am Formzylinder 11 lösbar angeordneten oder anordenbaren Druckformen, z. B. als Druckplatte oder ggf. als Druckformhülse, vorgesehen sein.

Bevorzugt ist das Druckwerk 06 bzw. ist die Druckmaschine zum Bedrucken des Substrates S, insbesondere des Substratbogens S, mit Vielfachnutzen ausgeführt. Das auf einer Druck- bzw. Wiederhollänge aufgebrachte und/oder einem Substratbogen S; S' bzw. Substratabschnitt S; S' zugeordnete Gesamtbild ist vorzugsweise durch die Druckbilder einer Vielzahl von in mehreren Spalten nebeneinander und in mehreren Zeilen hintereinander auf das Substrat S zu druckender Nutzen, z. B. Banknoten, gebildet. Dementsprechend ist das Gravurmuster einer der Drucklänge zugeordneten Druckform durch eine entsprechende Vielzahl von in Spalten und Reihen matrixartig angeordneten - insbesondere sich im Motiv gleichenden - Muster von Vertiefungen 14, z. B. Motivgravuren gebildet. Es können je Nutzen auch mehrere, räumlich voneinander getrennte derartige Bildmotive vorgesehen sein. Der Formzylinder 11 kann mehrfachgroß, insbesondere dreifachgroß ausgebildet sein, d. h. mit entsprechendem Umfang und ggf. Halteeinrichtungen dazu eingerichtet, in einer Umdrehung mehrere, insbesondere drei Substratbogen S oder Abschnitte einer Bahn zu bedrucken.

Zur Abnahme überschüssiger Farbe 21, insbesondere Druckfarbe 21 ist eine hier nicht bezeichnete Abnahmevorrichtung, z. B. eine Wischvorrichtung mit einem Wischzylinder, gegen den Formzylinder 11 angestellt oder zumindest anstellbar.

Der Formzylinder 11 bzw. eine an diesem vorgesehene Druckform ist durch ein Farbwerk 07 ein oder bevorzugt mehrfarbig einfärbbar. Dieses Farbwerk 07 kann insgesamt oder in Abschnitten von dem bevorzugt raumfest angeordneten, die die Druckstelle ausbildenden Druckwerkszylinder 11; 12 umfassenden Druckwerksteil 08 wegbewegbar gelagert und/oder gar teilbar ausgebildet sein.

Das Farbwerk 07 umfasst - bezüglich der Farbtransportrichtung im Farbwerk 07 betrachtet am stromaufwärtigen Ende - eine beispielsweise durch ein Farbzufuhrsystem mit Druckfarbe 21 versorgte oder versorgbare - Einfärbeinrichtung 16, durch welche ein - z. B. erster - Farbwerkszylinder 17, im Folgenden auch als Farbgravurzylinder 17 bezeichnet, einfärbbar ist. Dieser umfasst im Bereich seiner Mantelfläche 23 Vertiefungen 13 (siehe z. B. Fig. 3 a)), im Folgenden wo nicht explizit konkretisiert unabhängig von deren Herstellung gleichbedeutend auch als "Gravuren" 13 bezeichnet, welche zu den oder einem Teil der Vertiefungen 14 bzw. Gravuren 14 auf der Mantelfläche 24 des Formzylinders 11 bzw. der auf diesem getragenen Druckform korrespondieren (siehe z. B. Fig. 3 b)). Das bedeutet nicht, dass sie dieselben Abmessungen und dieselbe Tiefe wie die korrespondierenden Gravuren 14 haben müssen, sondern dass deren Form und/oder Tiefe in einem definierten Bezug zueinanderstehen, der beispielsweise anhand festgelegter oder festzulegender Gesetzmäßigkeiten gewonnen wird bzw. ist. Einzelne Vertiefungen 13 am ersten Farbwerkszylinder 17 korrespondieren bevorzugt in der Weise mit Vertiefungen 14 am Formzylinder 11, dass sie mit den Vertiefungen 14 am Formzylinder 11 in deren Form und/oder Tiefe in einem definierten Bezug zueinander stehen, der festgelegten Gesetzmäßigkeiten unterliegt und/oder in der Weise, dass einzelne Vertiefungen 13 am ersten Farbwerkszylinder 17 eine über eine definierte Gesetzmäßigkeit skalierte Größe und/oder Formgebung zu einzelnen korrespondierenden Vertiefungen 14 am Formzylinder 11 aufweisen. Bevorzugt ist für Gravuren 13 am ersten Farbwerkszylinder 17 eine größere Breite, z. B. Strichstärke, und/oder eine größere Tiefe vorgesehen als für die korrespondierenden Gravuren 14 auf dem Formzylinder 11 bzw. auf der von diesem umfassten oder getragenen Druckform. Einzelne zu Vertiefungen 14 am Formzylinder 11 korrespondierende, insbesondere linienförmige Vertiefungen 13 am ersten Farbwerkszylinder 17 weisen beispielsweise eine Breite von z. B. mindestens 20 µm und/oder höchstens 1.000 µm auf. Unter dem Ausdruck "linienartig" oder "linienförmig" soll neben Linien mit kleinen Strichstärken auch streifenartige Linien mit größeren Strichstärken oder Strichstärken variierender Breite verstanden sein, wobei insbesondere eine größte Länge jeweils signifikant größer, z. B. mindestens doppelt oder vorzugsweise mindestens vier- oder gar zehnmal so groß ist wie eine Breite der Linie konstanter Strichstärke oder eine größte Breite einer Linie mit variierender Breite.

Stromabwärts des Farbgravurzylinders 17 ist im Farbwerk 07 ein von diesem einzufärbender - z. B. zweiter - Farbwerkszylinder 18 vorgesehen, der die Druckfarbe 21 vom Farbgravurzylinder 17 nach stromabwärts überträgt und in vorteilhafter Ausführung im Bereich seiner - bevorzugt elastische und/oder kompressible - Mantelfläche durch tieferliegende Stellen oder Bereiche voneinander getrennte Erhebungen aufweist, um im Bereich dieser Erhebungen mit der Mantelfläche eines stromabwärts nächsten Farb- oder Druckwerkszylinder 19; 11 zusammen zu wirken. Letzterer kann der Formzylinder 11 oder in vorteilhafter Ausführung ein Übertragungs- oder insbesondere Farbsammelzylinder 19 sein. Im Fall des Farbsammelzylinders 19 wirkt dieser stromaufwärts mit zweiten Farbwerkszylindern 18 mehrerer Farbeinheiten 09, z. B. Farbzüge 09, zusammen, welche jeweils eine Einfärbeinrichtung 16, einen ersten und einen zweiten Farbwerkszylinder 17; 18 umfassen.

Durch die o. g. Einfärbeinrichtung 16 ist dieser erste Farbwerkszylinder 17 an zumindest einer an dessen Umfang liegender Auftragstelle einfärbbar. Obgleich der Auftrag an der Auftragstelle grundsätzlich beliebig ausgebildet sein kann, umfasst die Einfärbeinrichtung 16 in bevorzugter Ausführung einen Farbvorlageraum, welcher auf der dem Farbgravurzylinder 17 zugewandten Seite zumindest zum Teil durch dessen Mantelfläche 17 begrenzt ist. Unter dem Farbvorlageraum soll hier z. B. allgemein derjenige offene oder geschlossene Raum verstanden sein, in welchem sich die aufzutragende, mit der Mantelfläche 17 in Kontakt stehende Druckfarbe 21 befindet. In bevorzugter Ausführung ist der Einfärbeinrichtung 16 zumindest eine Sensoreinrichtung mit wenigstens einem Sensor 15 zugeordnet, durch welche ein Maß für die im Farbvorlageraum vorliegende Farbmenge und/oder Füllhöhe, im Folgenden auch als Füllstand L bezeichnet, zumindest jedoch eine Information über das Erreichen wenigstens eines kritischen Füllzustandes, z. B. zumindest eines kritischen Wertes L1, Lₘₐₓ; L2; L0 für den Füllstand L, insbesondere eines unteren und/oder oberen Grenz- oder Schwellwertes L1, Lₘₐₓ; L2; L0 für den Füllstand L, ableitbar ist.

Die Einfärbeinrichtung 16 umfasst auf zumindest der in Betriebsdrehrichtung D des die Vertiefungen 13 umfassenden Farbwerkszylinders 17 stromabwärtigen Seite der o. g. Auftragstelle ein Rückhaltemittel 22, z. B. ein Farbmesser 22 oder insbesondere Abstreifmittel 22 wie z. B. eine Rakel 22, durch welches bzw. welche in Betriebsdrehrichtung D betrachtet nach dem Farbauftrag - und insbesondere vor einer Nippstelle mit dem stromabwärts nachgeordneten Farbwerkszylinder 18 - zuvor auf die Mantelfläche 23 aufgetragene Druckfarbe 21 entfernbar ist. Vorzugsweise ist das Rückhaltemittel 22 als ein - zumindest in Arbeits- bzw. Betriebsstellung - in Berührkontakt zur bevorzugt harten und unnachgiebigen Mantelfläche 23 des Farbgravurzylinders 17 stehendes, bevorzugt bezüglich dessen Anstellkraft variier- bzw. stellbares, Abstreifmittel 22, insbesondere Rakel 22, gebildet, durch welches bzw. welche auf nichtgravierten Bereichen aufgebrachte Druckfarbe 21 - insbesondere im Wesentlichen vollständig - entfernbar ist.

Durch die oben dargelegte Ausbildung des ersten Farbwerkszylinders 17 mit zu Vertiefungen 14 am Formzylinder 11 korrespondierenden Vertiefungen 13 ist ein örtlich bedarfsgerecht dosierter Farbeintrag in das Farbwerk 07, im Folgenden auch als selektiver Farbeintrag bezeichnet, möglich, ohne dass großflächig Druckfarbe 21 eingebracht und durch die Wischvorrichtung in größerer Menge wieder entfernt werden muss. Das bedeutet jedoch auch, dass aus der Einfärbeinrichtung 16 im Betrieb erheblich weniger Druckfarbe 21 abgenommen wird als ansonsten üblich. Eine deutliche Verbesserung beim Betrieb eines solchen Druckwerkes 06 mit selektivem Farbeintrag ist nun durch ein nachfolgend beschriebenes Farbzufuhrsystem und/oder Verfahren zur Farbzufuhr erreichbar. Hierdurch kann über die Zeit bedarfsgerecht Druckfarbe 21 zugeführt werden, was eine geringe Vorlagemenge an Druckfarbe 21 im Farbvorlageraum mit einer kürzeren mittleren Aufenthaltsdauer erlaubt. Dies wiederum führt zu einer geringeren thermischen Belastung der Druckfarbe 21 durch wärmebedingtes Verdampfen von enthaltenem flüssigen Lösungsmittel und damit zu einem weniger störungsanfälligen Betrieb.

Das Farbzufuhrsystem umfasst eine Vorrichtung zur Bereitstellung 26 von Druckfarbe 21, kurz Bereitstellungsvorrichtung 26, von welcher dem Farbwerk 07 eines Druckwerkes 06, insbesondere der Einfärbeinrichtung 16 bzw. deren Vorlageraum, über beispielsweise zumindest eine Leitung 34, z. B. Zuleitung 34, Druckfarbe 21 zuführbar ist. Die Bereitstellungsvorrichtung 26 kann in das Farbwerk 07 oder eine Baugruppe desselben integriert sein oder als selbstständige Einheit ausgeführt und über die - bevorzugt zumindest an einer Stelle des Leitungsweges trennbare - Leitung 34 mit der Einfärbeinrichtung 16 bzw. einem in den Farbvorlageraum führenden Auslass verbunden bzw. verbindbar sein. In beiden Fällen ist z. B. im Leitungsweg - im Gegensatz zu beispielsweise einem bloßen Durchgang zwischen Kammern eines Einfärbeinrichtung 16 - eine beispielsweise als Rohr- oder Schlauchleitung ausgebildete, bevorzugt im Bereich mindestens eines Endes lösbare, Leitung 34 vorgesehen. In einer vorteilhaften Weiterbildung ist die Bereitstellungsvorrichtung 26 als selbstständige Einheit ausgeführt und beispielsweise zudem auf Rollen 35 oder Rädern 35 bewegbar.

Die Bereitstellungsvorrichtung 26 ist insbesondere als Vorlage- und Dosiereinrichtung 26 zur - insbesondere volumetrisch - dosierten bzw. dosierbaren Zufuhr von Druckfarbe 21 ausgebildet, durch welche Druckfarbe 21 in einem Farbvorrat 25 vorhaltbar und z. B. ausgangsseitig einer von der Bereitstellungsvorrichtung 26 umfassten und als Dosiereinrichtung 27 ausgebildete Fördereinrichtung 27 für die Zufuhr in die Einfärbeinrichtung 16 dosiert bereitstallbar ist bzw. bereitgestellt wird. Grundsätzlich kann die Dosierung, d. h. die Zufuhr entsprechend einer erwünschten Zufuhrrate R, hinsichtlich jeglicher, den Massefluss oder Volumenstrom betreffenden und mit diesem über einen festen, insbesondere linearen Zusammenhang, korrelierter Stellgröße n bestimmbar sein. Bevorzugter Weise ist jedoch eine hinsichtlich der Volumenförderrate bestimmbare Dosiereinrichtung 27, z. B. eine volumetrische Dosiereinrichtung 27 mit z. B. einer volumetrisch arbeitenden Fördermechanik 29 wie beispielsweise einer volumetrischen Pumpe 29, insbesondere einer volumetrischen Dosierpumpe 29 vorgesehen. Dabei kann die die Zufuhrrate R bestimmende Volumenförderrate über jegliche geeignete, mit der Volumenförderrate streng korrelierte Stellgröße n, insbesondere über eine die Volumenförderrate bestimmende Betriebsgröße der Dosiereinrichtung 27 bestimmbar bzw. vorgebbar sein. Als Stellgröße n zur Steuerung der Förder- und damit Zufuhrrate R kann in bevorzugter Ausführung eine die Arbeitsgeschwindigkeit der Dosiereinrichtung 27 repräsentierende Stellgröße n, z. B. eine die Arbeitszyklusrate wie beispielsweise die Arbeitstaktrate oder die Arbeitsdrehzahl der Fördermechanik 29 repräsentierende Größe zur Anwendung kommen. So kann insbesondere ein die Fördermechanik 29 antreibendes Antriebsmittel 28, insbesondere Antriebsmotors 28, als Stellglied 28 hinsichtlich einer die Zufuhrrate R bzw. Volumenförderrate repräsentierenden und/oder bestimmenden und damit die Arbeitsgeschwindigkeit repräsentierenden Stellgröße n, z. B. bezüglich einer Betriebsgeschwindigkeit n eines die Fördermechanik 29 antreibenden Antriebsmittels 28, wie z. B. einer Betriebstaktrate n eines druckmittelbasierten Kolben-Zylinder-Systems oder aber insbesondere hinsichtlich einer Betriebsdrehzahl n eines die Fördermechanik 29 antreibenden Antriebsmotors 28, steuer- oder regelbar sein bzw. gesteuert oder geregelt werden.

Im Falle einer Dosiereinrichtung 27, die während des Zufuhrbetriebes der Bereitstellungsvorrichtung 26, d. h. in einem aktiven Zuführbetrieb, diskontinuierlich betrieben ist bzw. wird, kann eine solche Zufuhrrate R oder Volumenförderrate bzw. eine diese repräsentierende Stellgröße n, beispielsweise bei bekanntem Hubvolumen einer - z. B. als Kolbenpumpe ausgebildeten - Fördermechanik 29, durch die Arbeitszyklusrate, d. h. die im Betrieb auf eine Zeitspanne bezogene Anzahl von Arbeitszyklen, bestimmbar bzw. vorgebbar sein. Dies kann beispielsweise die Zyklusrate des von der Dosiereinrichtung 27 zu deren Antrieb umfassten Antriebsmittels 28, in diesem Fall z. B. eines Verdrängerkolbens in einem Zylinder-Kolben-System, sein.

Zu bevorzugen ist jedoch eine die Druckfarbe 21 im Betriebsmodus, d. h. während des aktiven Zufuhrbetriebes, kontinuierlich, d. h. in einem kontinuierlichen Förderstrom ohne Unterbrechungen, fördernde Dosiereinrichtung 27, wie sie beispielsweise durch eine rotierend arbeitende Fördermechanik 29, z. B. eine rotierend arbeitende volumetrische Pumpe 29, insbesondere rotierend arbeitende Verdrängerpumpe 29 gegeben ist. Dabei kann die kontinuierliche Zufuhrrate R bzw. Volumenförderrate beispielsweise bei für einen definierten Arbeitszyklus, z. B. einer Umdrehung oder einem festen Teil oder Vielfachen einer solchen, bekannten Fördervolumen Vz je Arbeitszyklus auch hier durch eine die Arbeitsgeschwindigkeit, insbesondere Arbeitszyklusrate der Dosiereinrichtung 27, repräsentierende Stellgröße n bestimmbar bzw. vorgebbar sein. Die Arbeitsgeschwindigkeit kann beispielsweise durch eine Betriebsdrehzahl n, kurz Drehzahl n, des von der Dosiereinrichtung 27 zu deren Antrieb umfassten Antriebsmittels 28, z. B. Antriebsmotors 28, ausgedrückt sein. Das Antriebsmittel 28 treibt dabei - bevorzugt über ein Getriebe 33 - z. B. einen bewegten bzw. beweglichen, in Fig. 5 lediglich durch einen Klammerausdruck angedeuteten Teil 32, insbesondere Rotor 32, der das Fördern bewirkenden Fördermechanik 29 an. Unter dem Begriff der Betriebsdrehzahl n soll für den Fall winkellageregelbarer Antriebsmittel 28 gleichermaßen die resultierende Winkelgeschwindigkeit umfasst sein. Ebenso sollen unter dem Ausdruck der die Förderrate bestimmenden Betriebsdrehzahl n im weiteren Sinne auch Ausgestaltungen gefasst sein, in welcher nicht die Drehzahl am Antriebsmittel 28 bzw. dessen Rotor 32 selbst, sondern eine ggf. anderweitig im Antriebsstrang abgeleitete und mit der Betriebsdrehzahl n des Antriebsmotors 28 und/oder des Rotors 32 streng korrelierte und zur Bestimmung und Steuerung der Zufuhrrate R bzw. Förderrate herangezogen wird bzw. ist.

In einer für Fluid mit hoher Viskosität, wie sie z. B. bei Druckfarbe 21 für den Intagliodruck vorliegt, besonders geeigneten Ausführung ist die Fördermechanik der Dosiereinrichtung 27 als Schneckenpumpe 29, insbesondere als Exzenterschneckenpumpe 29 ausgebildet. Dabei umfasst diese als feststehenden, in Fig. 5 lediglich durch einen Klammerausdruck angedeuteten Teil 31 einen z. B. ein Innengewinde umfassenden Stator 31, in welchem als durch das Antriebsmittel 28 angetriebener beweglicher Teil 32 z. B. ein Rotor 32 drehbar ist bzw. gedreht wird.

Die - ggf. diskontinuierlich oder bevorzugt kontinuierlich arbeitende - Dosiereinrichtung 27 ist vorzugsweise derart ausgebildet, dass durch diese eine - insbesondere konstante und/oder kontinuierliche - Förderrate R von weniger als 1.000 ml/min (tausend Milliliter pro Minute), insbesondere weniger als 500 ml/min (fünfhundert Milliliter pro Minute) oder gar weniger als 200 ml/min (zweihundert Milliliter pro Minute) einstellbar ist. Diese Förderrate R kann ggf. diskontinuierlich, beispielsweise in mehreren Hüben pro Minute, oder aber bevorzugt kontinuierlich durch eine stetige, ggf. phasenweise in ihrer Höhe, variierende Förderleistung bewirkt werden bzw. bewirkbar sein. Derart geringe und insbesondere kontinuierliche Förderraten R können durch eine Fördermechanik 29 mit entsprechend kleinem Arbeitsvolumen und/oder durch Antriebsmittel 28, die mit entsprechend kleiner Arbeitsgeschwindigkeit, z. B. Taktrate oder Drehzahl, betreibbar sind, erreicht werden. Stattdessen oder zusätzlich hierzu ist in einer zu bevorzugenden Ausführung zwischen dem Antriebsmittel 28 und dem bewegten bzw. beweglichen Teil 32 der Fördermechanik 29 ein Getriebe 33, insbesondere ein Untersetzungsgetriebe 33 vorgesehen, durch welches eine höhere Betriebsdrehzahl n des Antriebsmotors 28 auf eine geringere Wirkdrehzahl oder ggf. einen kleineren Arbeitstakt des bewegbaren Teils 32 der Fördermechanik 29 reduziert wird bzw. werden kann.

Beispielsweise ist die z. B. als Exzenterschneckenpumpe 29 ausgeführte Verdrängerpumpe 29 mit einer geometrisch bedingten Volumenförderrate von 2 bis 6 ml/U_{R} (Milliliter pro Umdrehung des Rotors 32), insbesondere 3 bis 5 ml/U_{R} (Milliliter pro Umdrehung des Rotors 32), ausgebildet und im Antriebsstrang zwischen Rotor 32 und Antriebsmotor 28 ein Getriebe 33 mit z. B. einem Übersetzungsverhältnis zwischen dessen An- und Abtriebseite, d. h. zwischen Ein- und Ausgang, von 50:1 bis 30:1, bevorzugt 40:1, vorgesehen. Für eine Volumenförderrate von z. B. 4 ml/U_{R} (Milliliter pro Umdrehung des Rotors 32) und einem Untersetzungsgetriebe 33 mit einem Übersetzungsverhältnis von 40:1 bedeutet dies dann beispielsweise eine antriebsmotorbezogene Volumenförderrate von 0,1 ml/U_{M} (Milliliter pro Umdrehung des Antriebsmotors 28).

Der Antriebsmotor 28 ist bzgl. seiner Drehzahl oder Winkelgeschwindigkeit steuerbar oder regelbar ausgebildet und durch Steuerungsmittel einer hier nur schematisch angedeuteten Steuereinrichtung 36 im Hinblick auf seine Arbeitsdrehzahl bzw. Winkelgeschwindigkeit steuer- oder regelbar. Der Antriebsmotor 28 bzw. die diesen steuernden Steuerungsmittel können die Soll-Vorgabe durch übergeordnete Steuerungsmittel erhalten, welche die Soll-Vorgabe für die Stellgröße n, insbesondere die Betriebsdrehzahl n, in zumindest einer Betriebsart A, insbesondere einem Automatikbetrieb A, bevorzugt unter Verwendung einer eine aktuelle Maschinengeschwindigkeit ω, insbesondere Produktionsgeschwindigkeit ω repräsentierenden Information bilden und bereitstellen. Die von der schematisch angedeuteten Steuereinrichtung 36 umfassten Steuerungsmittel können physikalisch an beliebiger Stelle der Druckmaschine oder deren Steuerungssystem, zentral an einer oder aber verteilt an verschiedenen Stellen des Steuerungssystems vorgesehen oder implementiert sein, stehen jedoch mit dem Antriebsmittels 28 bzw. dessen Antriebssteuerung in Signalverbindung.

In einer besonders vorteilhaften Ausführung umfasst die Bereitstellungsvorrichtung 26 eine das Herausfördern der Druckfarbe 21 aus einem Farbvorrat 25, z. B. aus einem Druckfarbe 21 aufnehmenden Vorratsbehältnis 38, unterstützende und/oder bewirkende Fördereinrichtung 37, durch welche die im Farbvorrat 25 befindliche Druckfarbe 21 mit einer das Fördern bewirkenden oder zumindest unterstützenden Kraft, insbesondere mit einem gegenüber dem Umgebungsdruck höheren Druck beaufschlagbar ist. Eine solche Fördereinrichtung 37 kann grundsätzlich unabhängig von der Präsenz einer zuvor dargelegten Dosiereinrichtung 27 vorgesehen sein, ist vorzugsweise jedoch in Verbindung und zusätzlich zu einer solchen Dosiereinrichtung 27 von der Bereitstellungsvorrichtung 26 umfasst, um die der Dosierung dienenden Dosiereinrichtung 27 vom Erfordernis hoher Förderkräfte zu entlasten. Idealer Weise ist die Fördereinrichtung 37 derart betrieben, dass zwischen Ein- und Ausgang einer ggf. vorgesehenen Dosiereinrichtung 27 keine oder zumindest keine wesentliche Druckdifferenz, d. h. beispielsweise höchstens 10 % des eingangsseitig anliegenden Druckes, besteht

Zur Beaufschlagung der im Farbvorrat 25 befindlichen Druckfarbe 21 mit der das Fördern bewirkenden oder zumindest unterstützenden Kraft kann grundsätzlich jede weg- oder bevorzugt kraftbasierte Fördereinrichtung 37 vorgesehen sein, durch welche eine - insbesondere einstellbare und/oder konstant haltbare - Kraft derart auf die Druckfarbe 21 des Farbvorrates 25 aufbringbar ist, sodass sich in der Druckfarbe 21 ein gegenüber dem Umgebungsdruck höherer Druck einstellt. Ein Entleeren des Farbvorrates 25 bzw. ein Herausfördern der Druckfarbe 21 erfolgt dann insbesondere druckbeaufschlagt. Dies kann grundsätzlich unmittelbar durch Beaufschlagung eines im Vorratsbehältnis 38 über dem Farbvorrat 25 stehenden Raumes mit beispielsweise einer unter Überdruck stehenden Gas- oder Gasgemischsäule erfolgen oder aber bevorzugt mittelbar über einen von der Fördereinrichtung 37 umfassten Verdrängungskörper 39, der bei Betätigung einer auf diesen wirkenden Kraft, insbesondere eines auf diesen wirkenden Stellgliedes 41, insbesondere Antriebsmittels 41, einen Druck auf das im Vorratsbehältnis 38 durch die Druckfarbe 21 eingenommene Volumen ausübt.

Dabei kann der Verdrängungskörper 39 als im Vorratsbehältnis 38 vorgesehener Balg oder Luftsack ausgebildet sein, der mittels Druckmittelbeaufschlagung durch eine dabei als Antriebsmittel 41 wirksame Druckmittelzufuhr in seinem Volumen vergrößerbar ist.

In bevorzugter Ausführung ist der Verdrängungskörper 39 jedoch durch einen Stempel 39 gegeben, der z. B. in Art eines Kolbens in das Innere des Vorratsbehältnisses 38 eintaucht. Dabei sind der auf den Farbvorrat 25 wirkende Stempel 39 und der das Vorratsvolumen darüber hinaus begrenzende Teil des Vorratsbehältnisses 38 zur Variation des Vorratsvolumens zueinander relativbeweglich, wobei bevorzugter Weise der Stempel 39 beweglich und der den Farbvorrat 25 darüber hinaus begrenzende Teil des Vorratsbehältnisses 38 bzgl. der Bereitstellungsvorrichtung 26 gestellfest ausgeführt ist. Es kann jedoch auch umgekehrt der Stempel 39 fest und der den Farbvorrat 25 umgebende Teil des Vorratsbehältnisses 38 bewegbar sein. Der Stempel 39 bildet hierbei z. B. eine den Vorlageraum begrenzende Wand 39 aus. Zwischen dem den Farbvorrat 25 begrenzende Teil des Vorratsbehältnisses 38 und dem Stempel 39 ist vorzugsweise eine Dichtung 45 vorgesehen, die trotz der Relativbeweglichkeit den den Farbvorrat 25 aufnehmenden Innenraum gegen ein Austreten der Druckfarbe 21 in die Umgebung abdichtet.

Ein den Stempel 39 gegen den Farbvorrat 25 drückendes Antriebsmittel 41 kann zwar grundsätzlich wegbasiert durch einen weggesteuerten Antrieb gebildet sein, ist jedoch in bevorzugter Ausführung durch einen kraftgesteuerten, z. B. druckmittelbetätigten, Aktuator 41, z. B. durch mindestens ein mit Druckfluid, z. B. mit Druckluft oder mit unter Druck stehender Flüssigkeit wie beispielsweise Öl, beaufschlagbares Zylinder-Kolben-System 41 gebildet. Dabei ist eines der beiden Teile, z. B. der als Zylinder 42 (38) wirksame Teil, gestellfest an einem Gestell 44 der Bereitstellungsvorrichtung 26 oder des die Bereitstellungsvorrichtung 26 umfassenden Farbwerks 07 abgestützt und der andere Teil, z. B. der als Kolben 43 (39) wirksame Teil, mit dem Stempel 39 verbunden oder in einer Variante einen solchen Kolben ausbildend, oder ggf. auch umgekehrt.

In der durch Klammerausdruck angedeuteten Variante ist das Zylinder-Kolben-System 41 beispielsweise durch den als Kolben 39 wirksamen Stempel 39 gebildet, der mittels Druckbeaufschlagung eines Raumes, der durch eine vom Farbvorrat 25 abgewandte Seite des Stempels 39, die innere Wandung des Vorratsbehältnisses 38 und einen hier nicht dargestellten Deckel begrenzt ist, im als Zylinder 38 wirksamen Vorratsbehältnis 38 mit Kraft gegen den Farbvorrat 25 andrückbar ist.

In einer vorteilhaften Weiterbildung sind mehrerer o. g., auf den Stempel 39 wirkende Aktuatoren 41 vorgesehen.

Durch eine - insbesondere druckgesteuert - eine Kraft auf die im Farbvorrat 25 vorgehaltene Druckfarbe 21 aufbringende Fördereinrichtung 37 kann im Farbvorrat 25 ein - bevorzugt konstanter und/oder definierter - Überdruck beaufschlagt und/oder aufrechterhalten werden, der einem gleichmäßigem Fördern der Druckfarbe 21 dient und eine ggf. vorgesehene Dosiereinrichtung 27 entlastet.

Idealer Weise ist der durch das Zylinder-Kolben-System 41 ausgeübte Druck auf den Farbvorrat 25 derart gewählt, dass zwischen Ein- und Ausgang einer ggf. vorgesehenen Dosiereinrichtung 27 keine oder im obigen Sinne zumindest keine wesentliche Druckdifferenz besteht. Das Entleeren des Farbvorrates 25 erfolgt dabei z. B. im Wesentlichen durch die Fördereinrichtung 37 mittels Kraft- bzw. Druckbeaufschlagung, während die die Zufuhrrate R bestimmende Förderrate R - z. B. mehr oder weniger unbelastet - durch die Dosiereinrichtung 27 bestimmt wird. Die Kraft bzw. der Druck für das Beaufschlagen des Aktuators 41 kann vorzugsweise - zumindest in einem für den Förderdruck relevanten Stellbereich - variier- bzw. stellbar sein.

Ein Auslass 46 für die Druckfarbe 21 aus dem Vorratsbehältnis 38 kann grundsätzlich im Stempel 39 oder im den Farbvorrat 25 umgebende Teil, insbesondere in einer dem Stempel 39 gegenüberliegenden Wand 47, des Vorratsbehältnisses 38 vorgesehen sein. In einer vorteilhaften und hier dargestellten Ausführung ist der Auslass 46 im Stempel 39 vorgesehen, der zum Beaufschlagen der Druckfarbe 21 mit dem für das Fördern nötigen Druck durch das oder die Antriebsmittel 41 - bevorzugt nach unten - mehr und mehr in das den Farbvorrat 25 beherbergende gestellfeste Vorratsbehältnis 38 gedrückt wird (siehe z. B. Fig. 7 a) und Fig. 7 b)).

In einer bereits für sich alleine, jedoch bevorzugt zusammen mit einem oder mehreren der oben genannten vorteilhaften Ausgestaltungsmerkmalen besonders vorteilhaften Ausführung der Bereitstellungsvorrichtung 26 ist die den Auslass 46 umfassende Wand 39; 47 des den Raum für den Farbvorrat 25 begrenzenden Teilegefüges auf zumindest der dem Farbvorrat 25 zugewandten Seite - z. B. auf eine über 30 °C liegende Temperatur - beheizbar, insbesondere temperierbar und/oder temperaturregelbar. Hierzu ist in oder an dieser Wand 39; 47 eine Heizeinrichtung 48 und in bevorzugter Ausführung wenigstens ein Sensor 49 zur Ermittlung der am betreffenden Messort vorliegenden Temperatur vorgesehen. In einer besonders energiesparenden und/oder die Druckfarbe 21 schonenden Ausführung ist lediglich die den Auslass 46 umfassende Wand 39; 47 des Behältnisses beheizbar, insbesondere temperierbar und/oder temperaturregelbar.

Die Heizeinrichtung 48 ist bevorzugt als elektrische Heizung 48 ausgeführt, insbesondere als eine elektrische Widerstandsheizung mit einem oder mehreren z. B. in oder auf der betreffenden Wand 39; 47 vorgesehenen elektrischen Heizelementen, z. B. einer oder mehreren Heizschleifen oder Heizwendeln. Alternativ kann sie ggf. auch durch mit Heiz- bzw. Temperierfluid durchströmbare bzw. durchströmte Strömungsräume oder -kanäle gebildet sein.

Die Heizeinrichtung 48 ist vorzugsweise derart ausgeführt, d. h. mit entsprechenden Heizelementen konfiguriert und/oder einer derartigen elektrischen Leistungsquelle verbunden, dass unter Normumgebungsbedingungen von 20 °C und 1.013 hPa im Bereich zumindest eines Teils der Innenseite der betreffenden Wand 39; 47 eine Temperatur von zumindest bis zu 60 °C, bevorzugt zumindest bis zu 70 °C erzielbar ist. Ein oder bevorzugt mehrere Sensoren 49 zur Ermittlung der Temperatur liegt bzw. liegen bevorzugt in einem Bereich der Wand 39; 47 zwischen Heizeinrichtung 48 und der zum Farbvorrat 25 weisenden Wandseite. Vorzugsweise sind über die Wandfläche mehrere Heizelemente und/oder Sensoren 49 verteilt angeordnet. In bevorzugter Ausführung ist die Heizeinrichtung 48 bezüglich der Heizleistung steuerbar, insbesondere hinsichtlich einer gemessenen Temperatur in einem die Heizeinrichtung 48 und den mindestens einen Sensor 49 umfassenden Regelkreis auf einen - bevorzugt variierbaren - Soll-Wert hin regelbar. Damit lässt sich beispielsweise das Fließ- und damit das Förderverhalten über die Temperaturabhängigkeit der Viskosität variieren und/oder für unterschiedliche Farbzusammensetzungen anpassen.

In einer besonders vorteilhaften Weiterbildung zu einer oder mehreren der vorgenannten Ausführungen und Ausführungsvarianten ist die zur Farbvorlage führende Leitung 34 auf zumindest einem Teil ihrer Länge beheizbar, insbesondere temperierbar und/oder temperaturregelbar. Hierzu ist z. B. in oder an der Wandung eine - z. B. induktiv wirksame - Heizeinrichtung und in bevorzugter Variante wenigstens ein Sensor zur Ermittlung der am betreffenden Messort vorliegenden Temperatur vorgesehen. Eine im Innern der Leitung 34 in einem beheizten Abschnitt vorliegende Wandtemperatur liegt beispielsweise zwischen 35 °C und 45 °C, bevorzugt bei 40 ± 2 °C.

Von ganz besonderen Vorteil ist eine Ausführung des Farbzuführsystems, in welcher die Farbversorgung durch die Bereitstellungsvorrichtung 26 verbrauchs- oder füllstandsabhängig arbeitet bzw. verbrauchs- oder füllstandsgesteuert betreibbar oder betrieben ist. Dabei wird der Verbrauch bzw. der Füllstand L durch einen oder mehrere o. g. Sensoren 15 überwacht und beispielsweise computergesteuert zwischen zwei Werten L1; Lₘₐₓ; L2; L0, z. B. Grenz- oder insbesondere Schwellwerten L1; Lₘₐₓ; L2; L0 gehalten oder - ggf. unter Berücksichtigung einer beidseitigen Toleranz - auf einen Sollwert L_{S} für den Füllstand L geregelt.

Insbesondere vorteilhaft ist eine Ausführung, in welcher eine vorgegebene Arbeitsgeschwindigkeit der Dosiereinrichtung 27 bzw. des die Fördermechanik 29 antreibenden Antriebsmittel 28 mit der Maschinen- bzw. Produktionsgeschwindigkeit ω korreliert ist und in Abhängigkeit von dieser variiert bzw. variiert wird.

In einer bereits für sich alleine, jedoch bevorzugt zusammen mit einem oder mehreren der oben genannten vorteilhaften Ausgestaltungsmerkmalen der Bereitstellungsvorrichtung 26 zu bevorzugenden Ausführung des Farbzufuhrsystems ist dieses in zumindest einer Betriebsart A im Automatikbetrieb A betreibbar und umfasst neben einer o. g. Bereitstellungsvorrichtung 26 und der in den Farbvorlageraum der Einfärbeinrichtung 16 führenden Leitung 34 die Sensorik mit dem mindestens einen o. g., den Füllzustand überwachenden Sensor 15 und von der Steuereinrichtung 36 umfasste oder mit dieser signaltechnisch verbundene Steuerungsmittel, insbesondere von den Steuerungsmittel umfasste Datenverarbeitungsmittel, mit dort implementierten Programmroutinen, welche dazu eingerichtet sind unter Verwendung von den Füllzustand L betreffenden Signalen des wenigstens einen Sensors 15 eine Sollvorgabe für die Stellgröße n oder eine die Sollvorgabe enthaltenden Information, insbesondere eine Sollwertvorgabe für eine Betriebsgeschwindigkeit n, insbesondere eine Betriebsdrehzahl n bzw. eine diese enthaltende Information, zu bestimmen und an das die Förderrate R bzw. Betriebsgeschwindigkeit n bestimmende Stellglied 28; 41, insbesondere an eine Antriebssteuerung des der Förderung und/oder Dosierung der zuzuführenden Druckfarbe 21 dienenden Antriebsmittels 28; 41 der Bereitstellungsvorrichtung 26, insbesondere der Dosiereinrichtung 27, auszugeben. Dabei kann die Bestimmung der Sollvorgabe für die Stellgröße n darin liegen, einen von mehreren Betriebsmodi I; II; III mit unterschiedlichen Werten n_{S} ; n_{H}; n_{L}; n₀ auszuwählen und/oder darin, o. g. Korrelation mit der Maschinen- bzw. Produktionsgeschwindigkeit ω umzusetzen.

In einer ersten, im Folgenden näher dargelegten Ausführungsform für einen automatischen Betrieb der Farbzufuhr, d. h. dem Automatikbetrieb A, sind der mindesten eine Sensor 15 und die Datenverarbeitungsmittel bzw. die dort implementierten Programmroutinen dazu eingerichtet, den Füllstand L während des Betriebes in einem erlaubten Bereich zwischen einem oberen und einem unteren Wert L1; Lₘₐₓ; L2; L0, z. B. Grenz- oder Schwellwert L1; Lₘₐₓ; L2; L0, zu halten bzw. bei einer ggf. vorliegenden Über- oder Unterschreitung in diesen zurückzuführen.

Dabei sind sie insbesondere dazu eingerichtet, den Füllstand L auf einen unteren und oberen Grenz- oder Schwellwert L1; Lₘₐₓ; L2; L0 hin zu überwachen und bei Erreichen des Grenz- oder Schwellwertes L1; Lₘₐₓ; L2; L0 zwischen einem ersten Betriebsmodus I, d. h. einem Nennbetrieb I, in welchem das Stellglied 28; 41 in einem zumindest bei konstanter Maschinen- bzw. Produktionsgeschwindigkeit ω stationärem Nennbetriebszustand mit einer - zumindest bei konstanter Maschinen- bzw.

Produktionsgeschwindigkeit ω konstanten - Nennbetriebsgeschwindigkeit bzw. einem - zumindest bei konstanter Maschinen- bzw. Produktionsgeschwindigkeit ω konstanten - ersten Wert n_{S} für die Stellgröße n, z. B. Sollwert n_{S}, insbesondere mit einer konstanten Solldrehzahl n_{S}, betrieben ist bzw. wird, und einem hiervon verschiedenen Betriebsmodus II; III umzuschalten, in welchem das Stellglied 28 (41) mit einem definierten, dem Heraustreten aus dem erlaubten Bereich entgegen gerichteten Wert n_{H} für die Stellgröße n, insbesondere die Betriebsdrehzahl n, betrieben ist bzw. wird. O. g. Sollwert n_{S} dient dem Stellglied 28 (41)als Sollvorgabe und soll im Folgenden - insbesondere jedoch nicht nur in Verbindung mit einem Regelkreis für die Stellgröße n - auch im Sinne eines einen Nennwert n_{S} darstellenden Sollwertes n_{S} für die Vorgabe einer betreffende Stellgröße n in einer reinen Steuerungskette verstanden und/oder durch diesen zu ersetzten sein.

Der Nenn- bzw. Sollwert n_{S} basiert auf einem z. B. rechnerisch oder empirisch bestimmten zu erwartenden Verbrauchswert für die Druckfarbe 21 oder wird in einer zweiten Ausführungsform durch ein Regeln auf einen - bis auf ggf. vorliegende Toleranzen - stabilen Sollwert L_{S} für den Füllstand L hin durch Variation des Sollwertes n_{S} aufgefunden. Beispiele zu dessen rechnerischer oder empirischer Gewinnung und ggf. erforderlicher Modifikation sind unten dargelegt.

Unabhängig von der Art der Bestimmung kommt in zu bevorzugender Ausführung nicht lediglich ein einziger fester Sollwert n_{S} zur Anwendung, sondern ein mit der aktuellen Maschinen- bzw. Produktionsgeschwindigkeit ω variierender Sollwert n_{S}. Ein entsprechender, z. B. funktionaler oder tabellarischer Zusammenhang ist beispielsweise in den Steuerungsmitteln hinterlegt. Damit wird der Tatsache Rechnung getragen, dass der Verbrauch an Druckfarbe 21 mit der Maschinen- bzw. Produktionsgeschwindigkeit ω variiert.

In einer besonders zu bevorzugenden Ausführung ist zusätzlich zum ersten, den Betrieb des Stellgliedes 28 (41) mit dem Sollwert n_{S} für die Stellgröße n betreffenden Betriebsmodus I ein Betriebsmodus II mit einem gegenüber dem Sollwert n_{S} höheren bzw. erhöhten, z. B. um mindestens 20 % oder bevorzugt mindestens 50 % des - z. B. für die aktuelle Maschinen- bzw. Produktionsgeschwindigkeit ω relevanten - Sollwertes n_{S} größeren bzw. höheren Wert n_{H} für die die Fördergeschwindigkeit bestimmende Stellgröße n, insbesondere Betriebsdrehzahl n, vorgesehen. Dieser Betriebsmodus II kommt als Überschussbetrieb II mit z. B. signifikant, z. B. mindestens 20 % oder gar 50 %, höherer Förderrate R bzw. Arbeitsgeschwindigkeit beispielsweise beim anfänglichen Befüllen der Farbvorlage und/oder in einer vorteilhaften Ausgestaltung dann zur Anwendung, wenn während des Betriebes z. B. im Nennbetrieb I der Füllstand L von oben her kommend abfällt und ein unterer Grenz- oder bevorzugt Schwellwert L2; L0 für den Füllstand L erreicht ist bzw. wird.

Neben dem Nennbetrieb I mit dem ersten Wert n_{S}, dem Sollwert n_{S}, ist bevorzugter Weise in einem weiteren Betriebsmodus III ein gegenüber dem Sollwert n_{S} niedrigerer, z. B. um mindestens 20 % oder bevorzugt mindestens 50 % des - z. B. für die aktuelle Maschinen- bzw. Produktionsgeschwindigkeit ω relevanten - Sollwertes n_{S} kleinerer bzw. niedriger Wert n_{L} vorgesehen, welcher im Speziellen auch den Wert "Null" n₀ (d. h. insbesondere Betriebsdrehzahl n = 0) annehmen kann (d. h. n = n_{L} = n₀). Ein solcher Wert "Null" n₀, d. h. n_{L} bzw. n_{L} = n₀, kommt insbesondere für einen Betriebsmodus III, z. B. einen Mangelbetrieb III, zur Anwendung, in welchen bei Erreichen oder Überschreiten eines maximal zulässigen Grenzwertes Lₘₐₓ für den Füllstand L zu wechseln oder der bei Vorliegen eines mindestens maximal zulässigen Wertes Lₘₐₓ beizubehalten ist, um beispielsweise den Füllstand L während des weiteren Betriebes in einen erlaubten Bereich, z. B. bis auf den oberen Schwellwert L1, abzusenken. Der einen Mangelbetrieb III darstellende Betriebsmodus III schließ somit z. B. im Speziellen auch einen Stillstandmodus III ein, in welchem das die Förderrate bestimmende Stellglied 28 (41) nicht arbeitet, d. h. ausgeschaltet ist. Ein solcher Wechsel zwischen den Betriebsmodi I; III begründet somit auch eine Änderung bzw. - wenn z. B. auch in größeren Zeitspannen erfolgenden - Variation der Arbeitsgeschwindigkeit bzw. des diese betreffenden Sollwertes n_{S}.

Der Wert "Null" n₀ für die die Arbeitsgeschwindigkeit repräsentierende Stellgröße n, also n_{L} = n₀ = 0, kann stattdessen oder ebenfalls dann zur Anwendung kommen, wenn aus Gründen einer fehlenden Betriebsbereitschaft ein Farbeintrag in die Einfärbeinrichtung 16 vollständig zu unterbleiben hat. Eine solche Betriebsbereitschaft ist dann durch Abprüfen eines oder mehrerer Betriebsdaten und/oder eine Konfiguration betreffenden Parametern Pᵢ, z. B. Betriebs- und/oder Maschinenparametern Pᵢ, überprüfbar. Ein oder mehrere solcher Parameter Pᵢ können beispielsweise ein Freigabesignal des Automatikbetriebes A und/oder die Betriebsbereitschaft der Einfärbeinrichtung 16, insbesondere die Einnahme der Arbeitsstellung des Rückhaltemittels 22, und/oder das Vorliegen einer Mindestmaschinengeschwindigkeit betreffen.

Das Farbzufuhrsystems ist bevorzugt im Automatikbetrieb A betreibbar und umfasst neben einer o. g. Bereitstellungsvorrichtung 26 und der in den Farbvorlageraum der Einfärbeinrichtung 16 führenden Leitung 34 den mindestens einen o. g., den Füllzustand überwachenden Sensor 15 und von der Steuereinrichtung 36 umfasste oder mit dieser signaltechnisch verbundene Datenverarbeitungsmittel mit einem dort implementierten Programm, welches unter Verwendung von den Füllzustand betreffenden Signalen des wenigstens einen Sensors 15 einen Betriebsmodus I; II; III der Bereitstellungsvorrichtung 26 festlegt bzw. dazu eingerichtet ist einen solchen festzulegen, und eine dementsprechende Vorgabe, insbesondere eine Sollvorgabe für die Stellgröße n, an das die Förderrate R bestimmende Stellglied 28; 41, insbesondere an eine Antriebssteuerung der der Förderung und/oder Dosierung der zuzuführenden Druckfarbe 21 dienenden Antriebsmittel Bereitstellungsvorrichtung 26 auszugeben. Insbesondere ist das implementierte Programm dazu ausgebildet, infolge eines den Füllzustand betreffenden Signals eines Sensors 15 einen Wechsel des Betriebes aus einem aktuellen Betriebsmodus I; II; III in einen hiervon verschiedenen Betriebsmodus II; III; I herbeizuführen.

Um in der Einfärbeinrichtung 16 zeitlich nicht zu große Schwankungen in den Bedingungen zur Farbabgabe zu erhalten, liegen der oberen und der untere, Grenz- bzw. insbesondere Schwellwert L1; Lmax; L2; L0 nicht zu weit auseinander, sondern sind beispielsweise höchsten um die Hälfte der zwischen leerem Farbkasten, d. h. beispielsweise einem Unteren Grenzwert L0 für den Füllstand L, und dem Maximalwert Lₘₐₓ für den Füllstand L liegenden Differenz ΔL voneinander beabstandet.

Eine Farbzufuhr im Automatikbetrieb A der ersten Ausgestaltung erfolgt bevorzugter Weise folgendermaßen:
Bei bevorzugt automatischer Farbzufuhr wie er z. B. im nachfolgenden Ausführungsbeispiel beschrieben bzw. insbesondere im Ablauf der im o. g. Datenverarbeitungsmittel implementierten ein oder mehrteiligen Programmschleife abgearbeitet wird, erfolgt eine Überwachung des Füllstandes L auf einen oberen Grenzwert Lₘₐₓ; L1, der durch den ggf. vorgesehenen Maximalwert Lₘₐₓ für die maximal zulässige Befüllung oder aber vorteilhaft durch einen unterhalb dieses Maximalwertes Lₘₐₓ liegenden oberen Schwellwert L1 gebildet ist, und auf einen unteren Grenzwert L0; L2, der grundsätzlich durch einen den leeren Farbvorrat 25 repräsentierenden Wert L0 oder aber bevorzugt durch einen unteren Schwellwert L2 für den Füllstand L gebildet ist, bei welchem zumindest noch eine Restmenge an Druckfarbe 21 im Farbvorrat 25 verfügbar ist.

Wird im Verlauf des Betriebes - z. B. vom Sensor 15 - ein gegenüber dem oberen Grenzwert Lₘₐₓ; L1, z. B. dem oberem Schwellwert L1, kleinerer, jedoch oberhalb dem unteren Grenzwert L0; L2, insbesondere Schwellwert L2, liegender Füllstand L registriert, so wird das die Förderrate R bzw. Zufuhrrade R bestimmende Stellglied 28, z. B. das Antriebsmittel 28, insbesondere die Pumpe 28, im Betriebsmodus I des o. g. Nennbetriebes I mit dem für diesen Betriebsmodus I vorgesehenen und/oder hinterlegten Sollwert n_{S} für die Stellgröße n betrieben. Wird jedoch während des Betriebes - beispielsweise in einem Nennbetrieb I mit einer - zufällig oder beabsichtigter Weise - geringfügig unterversorgenden (d. h. beispielsweise einer höchstens 10 %, bevorzugt höchstens 5 % unter dem tatsächlichen Verbrauch liegenden) Förderrate R im Nennbetrieb I oder durch einen Betrieb in einem Mangelbetrieb III - für den Füllstand L der untere Grenzwert L0; L2, insbesondere Schwellwert L1, festgestellt, so wird - beispielsweise veranlasst durch die implementierte Programmroutine - in die zweite Betriebsweise II, nämlich in einen Überschussbetrieb II mit einem größeren Wert n_{H} für den Stellwert n gewechselt, in welchem mehr Druckfarbe 21 in den Farbvorrat 25 gefördert wird als durch Abgabe von Druckfarbe 21 aus dem Farbvorrat 25 stromabwärts in das Farbwerk 07 verbraucht wird, und bei Erreichen des oberen Grenzwertes L1; Lₘₐₓ wieder in den Nennbetrieb I mit einer beispielsweise geringfügig unterversorgenden Förderrate R und z. B. einem demgegenüber kleineren Wert n_{S}, z. B. Sollwert n_{S}, gewechselt, in welchem geringfügig weniger Druckfarbe 21 in den Farbvorrat 25 gefördert wird als durch Abgabe von Druckfarbe 21 aus dem Farbvorrat 25 stromabwärts in das Farbwerk 07 verbraucht wird.

Erreicht der Füllstand L während des Betriebes - beispielsweise durch einen Überschussbetrieb II oder einen Nennbetrieb I mit - z. B. zufällig oder in beabsichtigter Weise - geringfügig überversorgender (d. h. beispielsweise um höchstens 10 %, bevorzugt höchstens 5 % über dem tatsächlichen Verbrauch liegende) Farbzufuhr - einen für den Betrieb und/oder das Befüllen als Obergrenze definierten oberen Grenzwert Lₘₐₓ; L1, der beispielsweise durch o. g. Maximalwert Lₘₐₓ oder bevorzugter Weise durch den darunter liegenden oberen Schwellwert L2 gebildet ist, so wird, beispielsweise veranlasst durch die implementierte Programmroutine, in einen Betriebsmodus III des Mangelbetriebes III gewechselt, in welchem weniger Druckfarbe 21 in den Farbvorrat 25 gefördert wird als durch Abgabe von Druckfarbe 21 aus dem Farbvorrat 25 stromabwärts in das Farbwerk 07 verbraucht wird, um bei Erreichen des unteren Grenzwertes L2; Lₘₐₓ wieder in den hier geringfügig überversorgenden Nennbetrieb I zu wechseln.

In der z. B. in Fig. 8 beispielhaft dargestellten und vorteilhaften Ausführung fällt der obere Schwellwert L1 als oberer Grenzwert L1 nicht mit dem Maximalwert Lₘₐₓ zusammen, sondern liegt unterhalb des Letztgenannten. Für diesen Fall wird beispielsweise in einem den oben dargelegten, den Füllstand L zwischen dem oberen und unteren Grenzwert L1; L2 bzw. Schwellwert L1; L2 haltenden Schritten vorgelagerten Schritt zusätzlich der Füllstand L auf Vorliegen des Maximalwertes Lₘₐₓ oder gar eines darüber liegenden Wertes hin geprüft und bei positivem Ergebnis, d. h. dem Vorliegen mindestens des Maximalwert Lₘₐₓ, ein ggf. bereits vorliegender Mangelbetrieb III mit gegenüber dem Nennbetrieb I vermindertem Wert n_{L}; n₀ für die Stellgröße n beibehalten oder in einen solchen gewechselt. Erreicht der Füllstand L in diesem Fall - z. B. durch einen Mangelbetrieb III, z. B. dem Betrieb im Stillstandmodus III, von oben kommend - während des Betriebes den unterhalb des Maximalwertes Lₘₐₓ liegenden oberen Schwellwert L1, so wird, beispielsweise veranlasst durch die implementierte Programmroutine, in den - in diesem Fall bevorzugter Weise zumindest in obigem Sinne geringfügig unterversorgend arbeitenden - Nennbetrieb I gewechselt.

Optional kann im Prozess zur automatischen Farbzufuhr, insbesondere im Ablauf der im o. g. Datenverarbeitungsmittel implementierten ein oder mehrteiligen Programmschleife, in einem oder mehreren, den o. g. Schritten zur füllstandsabhängigen Auswahl der Betriebsmodi I; II; III voranstehenden Schritten zunächst geprüft werden, ob die Voraussetzungen für ein automatisiertes Befüllen, d. h. für den Betrieb des die Förderung und/oder dosierenden Stellgliedes 28, insbesondere Antriebsmittels 28, überhaupt erfüllt sind. Hierzu werden ein oder mehrere o. g. Parameter Pᵢ auf Vorliegen der für die Betriebsbereitschaft erforderlichen Bedingungen geprüft. Bei fehlender Betriebsbereitschaft, d. h. wenigstens einer nicht erfüllten Bedingung für den oder die Parameter Pᵢ verbleibt das Stellglied 28, insbesondere das Antriebsmittel 28, z. B. die Pumpe 28, im Stillstand oder wird in diesen versetzt, d. h. wird im Betriebsmodus III des Stillstandes mit dem Wert n₀ (n = 0) für die Stellgröße n belassen oder in diesen versetzt, bis sämtliche Bedingungen erfüllt sind.

Ein oder mehrere der o. g. Grenz- oder Schwellwerte L0; L1; L2; Lₘₐₓ und/oder ein oder mehrere der in vorgenannten Schritten bzw. Betriebsmodi I; II; III anzuwendenden Werte n_{S}; n_{H}; n_{L} für die Stellgröße n können über eine oder mehrere Schnittstellen vorgebbar und/oder variierbar sein. Hierzu kann eine Bedienschnittstelle, über welche durch das Personal entsprechende Werte n_{S}; n_{H}; n_{L} eingeb- oder wählbar sind, vorgesehen sein und/oder eine Datenschnittstelle, über welche den Steuerungsmitteln derartige Werte n_{S}; n_{H}; n_{L} aus einem Speichermedium zuleitbar sind. Für den Fall des Sollwertes n_{S} kann ein zuvor - z. B. rechnerisch oder empirisch - bestimmter Wert n_{S} an einer Bedienschnittstelle eingegeben oder über eine Schnittstelle bzw. Signalverbindung von einer Programmroutine her zuleitbar sein, durch welche ein geeigneter Sollwert n_{S} über eine - z. B. automatisierte oder zumindest teilautomatisierte - Verfahrensweise empirisch bestimmt wird.

Alternativ zur oder in Weiterbildung der ersten Ausführungsform für den o. g. automatischen Betrieb der Farbzufuhr im Automatikbetrieb A können in einer zweiten Ausführungsform der mindesten eine Sensor 15 und die von den Steuerungsmitteln umfassten Datenverarbeitungsmittel bzw. die dort implementierten Programmroutinen - insbesondere in Art eines Regelkreises - dazu eingerichtet sein, kontinuierlich oder in definierten Zeitintervallen ein Maß über den Füllstand L im Farbvorrat 25 zu ermitteln und die Sollvorgabe für den Sollwert n_{S} bei Veränderung des Füllstandes L iterativ in Richtung eines über die Zeit t konstanten und z. B. in einem erlaubten Intervall liegenden - insbesondere vorgebbaren - Sollfüllstand L_{S} zu variieren. Dabei wird beispielsweise bei fallendem Füllstand L die Sollvorgabe für die Stellgröße n, insbesondere Betriebsdrehzahl n, zu größeren, und umgekehrt bei steigendem Füllstand L zu kleineren Werten n_{S}; n_{H}; n_{L} hin variiert. Die Variation zur iterativen Annäherung an einen stabilen Wert n_{S}; n_{H}; n_{L}, insbesondere den vorgegebenen Sollfüllstand L_{S}, sollte in bekannter Weise konvergierend ausgestaltet sein und z. B. die Größe und Richtung der zeitlichen Veränderung in der Bestimmung der Größe und Richtung der Variation berücksichtigen. Dabei wird dem Stellglied 28 die jeweils variierte Sollvorgabe für die Stellgröße n zugeleitet. Der Einfachheit halber soll hier und im Weiteren vom Begriff der die Gesamtheit von die den Betrieb der Dosiereinrichtung 27 betreffenden Steuerungsmittel auch der hiesige Fall umfasst sein, in dem diese strenggenommen als Steuerungs- und/oder Regelungsmittel ausgebildet sind und entsprechende Mittel zur Regelung beinhalten.

Die zweite Ausführungsform stellt im Ergebnis z. B. eine die ersten Ausführungsform weiterbildende Ausführung dar, in welcher der Abstand zwischen dem oberen und dem unteren Grenzwert L0; L1; L2; Lₘₐₓ, insbesondere Schwellwert L0; L1; L2; Lₘₐₓ, so weit verkleinert ist, dass sie für einen Regelungsprozess beispielsweise zum o. g. Füllstand L_{S}, z. B. Sollfüllstand LF_{S}, zusammenfallen oder insbesondere als beidseitig einen Sollwert für den Füllstand L flankierende Toleranzgrenzen verstanden werden können. Dabei kann eine erste Sollvorgabe für die Stellgröße n beispielsweise ein Sollwert n_{S} sein, der in diesem Fall z. B. dem Regelungsprozess als Startwert n_{S} für die zu variierende Stellgröße n dient.

Für den vorteilhaften Fall, dass eine Verfahrensweise zur empirischen Bestimmung eines geeigneten Sollwertes n_{S} vorgesehen ist, erfolgt dies in einem oder mehreren Zyklen Z1; Z2; Z6; Zm, wobei ein Zyklus Z1; Z2; Z6; Zm eine erste Phase Ph1 umfasst, in welcher der Farbvorrat 25 in einem Mangelbetrieb III vom betreffenden oberen Grenz- oder Schwellwert Lₘₐₓ; L1 bis zum betreffenden unteren Grenz- oder insbesondere Schwellwert L0; L2 entleert wird, und eine zweite Phase Ph2, in welcher der Farbvorrat 25 in einem Überschussbetrieb II vom unteren Grenz- oder Schwellwert L0; L1 bis zu einem oberen Grenz- oder insbesondere Schwellwert Lₘₐₓ; L1 aufgefüllt wird. Während des Durchlaufens eines oder mehrerer, z. B. Anzahl m, solcher Zyklen Z1; Z2; Z6; Zm ( $m ∈ ℕ$) wird z. B. ein Maß N_{C} für den in dieser Zeit erzielten Produktionsfortschritt, z. B. ein Maß N_{C} für die Anzahl der zwischenzeitlich durchlaufender Druckzyklen c, d. h. gedruckter Drucklängen bzw. bedruckter Substratbogen S; S', ermittelt sowie ein Maß N_{D}, welches die in diesem Zeitraum geleistete Zyklenzahl, d. h. Anzahl der Arbeitszyklen, der betreffenden Fördermechanik 29 repräsentiert, insbesondere ein die Anzahl der Pumpenumdrehungen repräsentierendes Maß N_{D}. Wird als Maß N_{C} für die Anzahl der Druckzyklen c ein in Summe überstrichener Winkel eines registergerecht anzutreibenden Bauteils des Druckwerks 06 oder der Druckmaschine oder dessen Antriebes herangezogen, so können z. B. auch unvollständige Druckzyklen c Berücksichtigung finden. Das die Anzahl der Pumpenumdrehungen repräsentierende Maß N_{D} kann beispielsweise durch die Anzahl der Arbeitszyklen des die Pumpe 28 antreibenden Antriebsmittels 28, z. B. die Zahl der Umdrehungen des Antriebsmotors 28, die Anzahl von Drehungen eines im Antriebsstrang der Pumpe 29 liegenden rotierenden Teils oder die Anzahl von Arbeitszyklen, z. B. Umdrehungen, der Pumpe 29 gebildet sein.

Bevorzugt werden für die Bestimmung mehrere derartige Zyklen Z1; Z2; Z6; Zm herangezogen, sodass sich die Genauigkeit des erhaltenen Ergebnisses verbessert. Die Bezeichnung als "erste" und "zweite" Phase Ph1; Ph2 geben nicht zwingend eine Reihenfolge an, sondern dient vorrangig der Unterscheidung der beiden Phasen Ph1; Ph2. Obgleich sie in hier dargestellter Weise (z. B. Fig. 9) erläutert und bevorzugt werden, könnten sie auch in umgekehrter Weise zunächst beginnend jeweils mit der zweiten Phase Ph2 zusammen mit der nachfolgenden ersten Phase Ph1 einen Zyklus Z1; Z2; Z6; Zm bilden. Wesentlich ist hier, dass mindestens ein solcher Zyklus Z1; Z2; Z6; Zm mit beiden sich direkt aneinander anschließenden Phase durchlaufen wird.

Unter Verwendung der Anzahl m der betrachteten Zyklen Z1; Z2; Z6; Zm, des Maßes N_{C} für den während des oder der Zyklen Z1; Z2; Z6; Zm erzielten Produktionsfortschritt und des Maßes N_{D} für die in diesem Zeitraum geleistete Zykluszahl der Fördermechanik 28 wird der sich aus dem Verbrauch an Druckfarbe 21 empirisch ergebende Sollwert n_{S} für die Arbeitszyklusrate der Dosiereinrichtung 27 repräsentierende Stellgröße n, insbesondere für die Betriebsdrehzahl n des Antriebsmotors 28, bestimmt. Für die Anzahl N_{D} der Umdrehungen des Antriebsmotors 28 als Maß N_{D} für die geleistete Zykluszahl der Fördermechanik 28 und die Anzahl N_{C} der Druckzyklen c als Maß N_{C} für den Produktionsfortschritt und die Angabe der Maschinen- bzw. Produktionsgeschwindigkeit ω als Zahl der Druckzyklen c in einem Zeitintervall ΔT ergibt sich beispielsweise ein auf dieses Zeitintervall ΔT bezogener Soll- oder ggf. Startwert n_{S} für die Betriebsdrehzahl n des Antriebsmotors 28 zu: ${n}_{S} \left[1/ΔT\right] = \frac{{N}_{D} \times ϖ \left[1/ΔT\right]}{m \times {N}_{C}}$

Dies soll auch für den Fall abweichender Bezugsgrößen für die hier verwendeten Größen entsprechend verstanden sein, ggf. unter Anwendung von hier nicht aufgeführten Faktoren, über welche die abweichenden Bezugsgrößen ineinander überführbar sind.

Der zu betrachtende Zyklus Z1; Z2; Z6; Zm kann grundsätzlich - wie im nachfolgenden Beispiel - mit der ersten Phase Ph1, d. h. ausgehend vom betreffenden oberen Grenz- bzw. Schwellwert L2; Lₘₐₓ mit dem Absenken, oder mit der zweiten Phase Ph2, d. h. ausgehend vom betreffenden unteren Grenz- bzw. Schwellwert L2; L0 mit dem Anfüllen, beginnen.

Für den Fall, dass sich der Füllstand L bei Beginn des Prozesses zur Bestimmung nicht am für den Wechsel relevanten oberen Grenz- bzw. Schwellwert L1; Lₘₐₓ; L2; L0 befindet sondern sich beim Start des Bestimmungsprozesses aktuell bei einem zwischen dem oberen und unteren Grenzwert L0; L1; L2; Lₘₐₓ liegenden Füllstand Lc, wird beispielsweise während des Betriebes des Druckwerkes 06 die Farbvorlage in einer dem ersten vollen Zyklus Z1 vorangehenden Phase Ph0, z. B. Startphase Ph0 - beispielsweise in einem Überschussbetrieb II - zunächst einmal bis zu dem relevanten oberen Grenz- bzw. bevorzugt Schwellwert L1; Lₘₐₓ aufgefüllt oder - beispielsweise in einem Mangelbetrieb III - zunächst einmal bis zu dem relevanten unteren Grenz- bzw. bevorzugt Schwellwert L2; L0 abgesenkt, um z. B. einen definierten Ausgangspunkt für einen vollen Zyklus Z1; Z2; Z6; Zm zu erreichen.

Bei Erreichen des betreffenden oberen Grenz- bzw. insbesondere Schwellwertes Lₘₐₓ; L1 wird während des laufenden Betriebes des Druckwerks 06 für eine z. B. erste Phase Ph1 des ersten oder einzigen Zyklus Z1 in einen Mangelbetrieb III, bevorzugt in den Stillstandsmodus III, der Bereitstellungsvorrichtung 26 bzw. der von dieser umfassten Dosiereinrichtung 27 gewechselt und dieser aufrechterhalten bis der betrachtete untere Grenz- bzw. insbesondere Schwellwert L0; L1 erreicht. Bei Erreichen dieses unteren Grenz- bzw. insbesondere Schwellwertes L0; L1 wird für eine z. B. zweite Phase Ph2 in einen Überschussbetrieb II gewechselt, der solange aufrechterhalten wird, bis der betreffende obere Grenz- bzw. insbesondere Schwellwert Lₘₐₓ; L1 erreicht ist bzw. vom Sensor 15 detektiert wird. Wie bereits erwähnt, kann ein erster oder einziger Zyklus Z1 und ggf. nachfolgende Zyklen Z2; Z6; Zm ausgehend vom betreffenden unteren Grenzwert L2; Lₘₐₓ auch mit der zweiten Phase Ph2 beginnen, auf welche die o. g. erste Phase Ph1 folgt. Für den Überschuss- und den Mangelbetrieb I; II sind grundsätzlich oben dargelegte Kriterien und Varianten anwendbar. Um eine bessere statische Sicherheit zu erreichen, kann der Zyklus Z1 noch weitere Male, z. B. insgesamt vier bis achtmal, hier z. B. sechsmal, durchgeführt werden.

Der für den Nennbetrieb I vorzugebende bzw. anzuwendende Sollwert n_{S} wird nun in oben dargestellter Weise über die Anzahl der betrachteten Zyklen Z; Z2; Z6; Zm, das Maß N_{C} für den während Durchlaufen des oder der Zyklen erzielten Produktionsfortschritt und das Maß N_{D} für die in diesem Zeitraum geleistete Zykluszahl der Fördermechanik 29 ermittelt. Dabei können beispielsweise noch Faktoren Berücksichtigung finden, die z. B. eine Korrelation der bezeichneten Maße N_{C}; N_{D} mit den für die Maße N_{C}; N_{D} tatsächlich herangezogenen Größen berücksichtigt.

Soll im Anschluss an den Betrieb zur Bestimmung des geeigneten Sollwertes n_{S} beispielsweise direkt oder lediglich mit geringer Unterbrechung ein Produktionslauf aufgenommen oder fortgesetzt werden, so kann zum Abschluss des Verfahrens zur empirischen Bestimmung des Sollwertes n_{S} in einer letzten Phase Ph3, z. B. einer Schlussphase Ph3, der Füllstand L auf einen zwischen den beiden Grenzwerten L0; L1; L2; Lₘₐₓ liegenden Füllstand L_{S}, z. B. einen gewünschter Ausgangs- oder Sollfüllstand L_{S}, gebracht werden, indem die Dosiereinrichtung 27 z. B. je nach zuletzt eingenommenem Grenzwert L0; L1; L2; Lₘₐₓ im Überschussbetrieb II bis zu dem gewünschten Füllstand L_{S} aufgefüllt oder im Mangelbetrieb III bis zum Erreichen des gewünschten Füllstandes L_{S} entleert wird, bevor die Dosiereinrichtung 27 bzw. dessen Antriebsmittel 28 dann - ggf. mit geringfügiger Unterbrechung - im Nennbetrieb I mit dem zuvor bestimmten Sollwert n_{S} betrieben wird. Um einen möglichst lange stabilen Betrieb zu erreichen, wird als anzufahrender Füllstand L_{S} beispielsweise ein Füllstand L angefahren, der mindestens ein Drittel oberhalb des unteren, für den Wechsel vom Nennbetrieb I in den Überschussbetrieb II relevanten Grenz- bzw. Schwellwertes L0; L2 und mindestens ein Drittel unterhalb des oberen, für den Wechsel vom Überschussbetrieb II in den Nennbetrieb I relevanten Grenzwert L1; Lₘₐₓ.

In vorteilhafter Ausführung wird hier als Maß N_{D} für die in diesem Zeitraum geleistete Anzahl N_{D} von Arbeitszyklen, z. B. Hüben oder Umdrehungen, der Fördermechanik 29 die Anzahl N_{D} der Umdrehungen des die Fördermechanik 28 antreibenden Antriebsmotors 28 und dementsprechend als Stellgröße n dessen Betriebsdrehzahl n herangezogen. Als Maß N_{C} für den in dieser Zeit erzielten Produktionsfortschritt wird hier bevorzugt die aus dem Betrieb der Druckmaschine abgeleitete Anzahl N_{C} der in diesem Zeitraum durchlaufenen Druckzyklen c bzw. Substratbogen S, herangezogen.

Alternativ zur empirischen Bestimmung kann ein geeigneter Sollwert n_{S} auch rechnerisch auf Basis des für das mit der betreffenden Druckfarbe 21 in einem zumindest eine Wiederhollänge für das Drucken enthaltenden Druckzyklus c zu druckende Muster bekannte Gravurvolumen V_{G}, d. h. der Summe der Volumina der am Farbgravurzylinder 17 im für die Druckbreite wirksamen Mantelflächenbereich für die Länge eines Druckzykluses c bzw. einer Wiederhollänge eingebrachten bzw. vorliegenden Vertiefungen 13. Diese Summe kann z. B. aus den Daten zur Herstellung der Gravur 13, insbesondere aus Daten der Druckvorstufe, ermittelbar sein bzw. ermittelt werden. Für die bevorzugte Ausführung eines einfachgroßen Farbgravurzylinders 17 ist in Umfangsrichtung eine solche Wiederhollänge, für doppeltgroße Farbgravurzylinder 17 sind z. B. zwei Wiederhollängen eines selben Musters oder ggf. eine Wiederhollänge mit Mustern für zwei verschiedene Druckbilder vorgesehen. Ein Druckzyklus c kann grundsätzlich den Durchgang mehrerer Wiederhollängen, bevorzugt jedoch einer Wiederhollänge betreffen.

Dieses theoretische Schöpfvolumen stellt jedoch beispielsweise eine Obergrenze dar, die unter Umständen aus unterschiedlichen Gründen - beispielsweise einem unvollständigen Entleeren und/oder einem Eindrücken des Substrates S in die Vertiefungen 13 - nicht erreicht und für diesen Fall beispielsweise durch einen - z. B. empirisch gewonnenen - Korrekturfaktor k (hier dann z. B. mit k < 1) korrigiert wird.

Bei bekanntem Fördervolumen V_{Z} je Arbeitszyklus, beispielsweise des Hubes einer Kolbenpumpe oder einer Umdrehung einer rotierenden volumetrische Pumpe 29, z. B. Schneckenpumpe 28, kann die für ein Fließgleichgewicht prognostizierte Arbeitsgeschwindigkeit und insbesondere ein Wert n_{S} für die die Arbeitsgeschwindigkeit der Dosiereinrichtung 27 repräsentierende Stellgröße n, z. B. eine die Arbeitstaktrate oder die Arbeitsdrehzahl der Fördermechanik 29 repräsentierende und/oder bestimmende Größe n, abgeleitet werden.

Für den o. g. Fall, dass als Stellgröße n die Betriebsdrehzahl n des die Fördermechanik 29 antreibenden Antriebsmotors 28 herangezogen wird, kann ggf. ein im Antriebsstrang zwischen Fördermechanik 29 und dem Rotor des Antriebsmotors 28 vorgesehenes Getriebe 33 durch einen entsprechenden Getriebefaktor g zu berücksichtigen sein. Damit gilt z. B. für den Betrieb der Dosiereinrichtung 27 mit der Betriebsdrehzahl n als Stellgröße n ein den Bedarf an Druckfarbe 21 je Wiederhollänge bzw. Druckzyklus c theoretisch abdeckender Sollwert n_{S} für die Betriebsdrehzahl n von: ${n}_{S} / c = \frac{{V}_{G} / c \times g \times k}{{V}_{Z}}$ wobei der Korrekturfaktor k optional und der Getriebefaktor g lediglich für den Fall einer von Eins (g = 1) verschiedenen Übersetzung zwischen Motordrehzahl und der Drehzahl des sich drehenden und für das Fördern verantwortlichen Teils 32 der Fördermechanik 29 vorgesehen sein kann.

Bezieht sich die Angabe der Maschinen- bzw. Produktionsgeschwindigkeit ω auf diejenige Größe, die auch die Basis für die Bemessung des Gravurvolumens V_{G} auf dem Farbgravurzylinder 17 bildet, hier also z. B. auf die in einem bestimmten Zeitintervall zu durchlaufende Anzahl N_{C} von Druckzyklen c, so beläuft sich der prognostizierte Sollwert n_{S} für die Sollvorgabe der die Arbeitsgeschwindigkeit der Dosiereinrichtung 27 repräsentierenden Stellgröße n, z. B. der Sollwert n_{S} für die Betriebsdrehzahl n, beispielsweise Umdrehungen pro Zeitintervall, des Antriebsmittels 28, auf: ${n}_{S} = \frac{{V}_{G} \times g \times k}{{V}_{Z}} \times ϖ$

Selbstverständlich sind ggf. für die Vorgabe am Antriebsmittel 28, z. B. minutenbezogen, und die Angabe der Maschinen- bzw. Produktionsgeschwindigkeit ω (z. B. auf die Stunde bezogen) verschiedene Bezugseinheiten für das betrachtete Zeitintervall durch entsprechende Faktoren zu berücksichtigen.

In einer den oben beschriebenen Automatikbetrieb A weiterbildenden Ausgestaltung kann in einem weiteren Schritt vorgesehen sein, dass während des Produktionsbetriebes die Häufigkeit, d. h. beispielsweise die auf einen Zeitintervall bezogene Anzahl, des Erreichens des für den Wechsel zwischen den Betriebsmodi I; II; III relevanten oberen und/oder unteren Grenzwertes L1; Lₘₐₓ; L2; L0 ermittelt wird und bei Überschreiten einer z. B. definierbaren Obergrenze für die Häufigkeit für den Fall der rechnerischen Bestimmung des Sollwertes n_{S} durch die Steuerungsmittel eine - insbesondere entgegen gerichtete - Änderung des o. g. Korrekturwertes k oder für den Fall einer empirischen Bestimmung ein erneuter Start des Prozesses zur Bestimmung des Sollwertes n_{S} über entsprechende Anzeigemittel vorgeschlagen oder gar eingeleitet wird. Beispielsweise kann dies bei einer Häufigkeit von mehr als einem, z. B. zwei solcher Ereignisse je Stunde vorgesehen sein.

In einer für den oben beschriebenen Automatikbetrieb A anderen Weiterbildung kann das Auffüllen im Überschussbetrieb II nach dem Erreichen des unteren Grenz- oder Schwellwertes L1; Lₘₐₓ; L2; L0 derart überwacht werden, dass für den Fall, dass nach einer definierbaren Zeitspanne nach dem Auslösen des Überschussbetriebes II der obere Grenz- oder Schwellwert L1; Lₘₐₓ nicht erreicht ist, ein Alarm ausgegeben und/oder der Betrieb der Maschine abgebrochen oder zumindest die weitere Substratzufuhr in die Maschine unterbrochen wird. Dies kann beispielsweise der Fall sein, wenn der obere Grenzwert L1; Lₘₐₓ nicht wieder nach z. B. einer Minute erreicht ist.

### Bezugszeichenliste

- 01: Substratzufuhr, Bogenanleger
- 02: Förderstrecke, erste
- 03: Förderstrecke, zweite
- 04: Produktaufnahme, Auslage, Stapelauslage
- 05: -
- 06: Druckwerk, Intaglio-Druckwerk, Tiefdruckwerk, Stichtiefdruckwerk
- 07: Farbwerk
- 08: Druckwerksteil
- 09: Farbeinheit, Farbzug
- 10: -
- 11: Druckwerkszylinder, Formzylinder, Intaglio-Druckzylinder
- 12: Druckwerkszylinder, Gegendruckzylinder
- 13: Vertiefung, Gravur (17)
- 14: Vertiefung, Gravur (11)
- 15: Sensor
- 16: Einfärbeinrichtung
- 17: Farbwerkszylinder, erster, Farbgravurzylinder
- 18: Farbwerkszylinder, zweiter, Farbreliefzylinder
- 19: Farbwerkszylinder, Übertragungszylinder, Farbsammelzylinder
- 20: -
- 21: Farbe, Druckfarbe
- 22: Rückhaltemittel, Farbmesser, Abstreifmittel, Rakel
- 23: Mantelfläche (17)
- 24: Mantelfläche (11)
- 25: Farbvorrat
- 26: Vorrichtung zur Bereitstellung, Bereitstellungsvorrichtung, Vorlage- und Dosiereinrichtung
- 27: Fördereinrichtung, Dosiereinrichtung
- 28: Antriebsmittel, Antriebsmotor, Stellglied, Pumpe
- 29: Fördermechanik, Pumpe, Dosierpumpe, Verdrängerpumpe, Schneckenpumpe, Exzenterschneckenpumpe
- 30: -
- 31: Teil, feststehende, Stator, (in Fig. 5 als Teil der Fördermechanik lediglich durch Klammerausdruck angedeutet)
- 32: Teil, bewegbar, Rotor (in Fig. 5 als Teil der Fördermechanik lediglich durch Klammerausdruck angedeutet)
- 33: Getriebe, Untersetzungsgetriebe
- 34: Leitung, Zuleitung
- 35: Rolle, Rad
- 36: Steuereinrichtung
- 37: Fördereinrichtung
- 38: Vorratsbehältnis; Zylinder
- 39: Verdrängungskörper, Stempel, Kolben, Wand
- 40: -
- 41: Antriebsmittel, Aktuator, Zylinder-Kolben-System, Stellglied
- 42: Zylinder
- 43: Kolben
- 44: Gestell
- 45: Dichtung
- 46: Auslass
- 47: Wand
- 48: Heizeinrichtung, Heizung, elektrisch
- 49: Sensor

- A: Betriebsart, Automatikbetrieb
- D: Betriebsdrehrichtung
- S: Substrat, Substratbogen, Bedruckstoffbogen, Wertpapierbogen, Substratabschnitt
- S': Substrat, Substratbogen, Bedruckstoffbogen, einfach bedruckt, Substratabschnitt

- n: Stellgröße, Betriebsgeschwindigkeit, Betriebstaktrate, Betriebsdrehzahl, Drehzahl
- n_{H}: Wert (n), höher, größer
- n_{L}: Wert (n), niedriger, kleiner
- n_{S}: Wert (n), erster, Sollwert, Solldrehzahl, Nennwert, Startwert
- n₀: Wert (n, "Null")

- L: Füllstand
- L_{C}: Füllstand, aktuell
- Lₘₐₓ: Grenzwert, oberer, Wert, maximal, Maximalwert
- L0: Grenzwert (leer), Wert
- L1: Grenzwert, Schwellwert, Wert, oberer
- L2: Grenzwert, Schwellwert, Wert, unterer
- L_{S}: Sollwert, Ausgangsfüllstand, Sollfüllstand Füllstand (L)
- ΔL: Differenz
- t: Zeit

- Ph0: Phase, Startphase
- Ph1: Phase, erste
- Ph2: Phase, zweite
- Ph3: Phase, letzte, Schlussphase

- Pᵢ: Parameter, Betriebs- und/oder Maschinenparameter

- Z1: Zyklus
- Z2: Zyklus
- ω: Maschinengeschwindigkeit, Produktionsgeschwindigkeit

- Z6: Zyklus
- Zm: Zyklus ( $m ∈ ℕ$)

## Patentansprüche

1. Farbzufuhrsystem zur Bereitstellung und Zufuhr von Druckfarbe (21) in ein Farbwerk (07) eines Intaglio-Druckwerkes (06) mit einer im Farbwerk (07) vorgesehenen Einfärbeinrichtung (16) und mit einer Bereitstellungsvorrichtung (26), durch welche der Einfärbeinrichtung (16) über zumindest eine Leitung (34) Druckfarbe (21) zuführbar ist, wobei die Bereitstellungsvorrichtung (26) ein Vorratsbehältnis (38) umfasst, in welchem ein Farbvorrat (25) von Druckfarbe (21) vorhaltbar ist und welches einen Auslass (46) umfasst, durch welchen die Druckfarbe (21) aus dem Vorratsbehältnis (38) in den zur Einfärbeinrichtung (16) führenden Leitungsweg abgebbar ist, und wobei die Bereitstellungsvorrichtung (26) mindestens eine das Herausfördern der Druckfarbe (21) aus dem Vorratsbehältnis (38) unterstützende und/oder bewirkenden Fördereinrichtung (37) umfasst, **dadurch gekennzeichnet, dass** in dem der mindestens einen Fördereinrichtung (37) und dem Auslass (46) nachgeordneten Leitungsweg eine durch ein Antriebsmittel (28) angetriebene Dosiereinrichtung (27) vorgesehen ist, durch welche ausgangsseitig ein mit der Arbeitsgeschwindigkeit der Dosiereinrichtung (27) über eine feste Beziehung korrelierter Massefluss oder Volumenstrom bereitstellbar ist, dass die Dosiereinrichtung (27) in Signalverbindung zu einer Steuereinrichtung (36) mit die Arbeitsgeschwindigkeit der Dosiereinrichtung (27) steuernden oder regelnden Steuerungsmitteln steht, dass die Steuereinrichtung und/oder die die Arbeitsgeschwindigkeit der Dosiereinrichtung (27) steuernden oder regelnden Steuerungsmittel signaltechnisch mit einer die Information zur aktuellen Maschinengeschwindigkeit liefernden Quelle verbunden sind, und dass in den Steuerungsmitteln ein funktionaler oder tabellarischer Zusammenhang zwischen einem Sollwert (n_{S}) einer die Arbeitsgeschwindigkeit der Dosiereinrichtung (27) bestimmenden Stellgröße (n) und einer eine Maschinengeschwindigkeit (ω) repräsentierenden Größe hinterlegt ist, unter dessen Anwendung durch die Steuerungsmittel der Sollwert (n_{S}) in Abhängigkeit von einer den Steuerungsmitteln eingangsseitig zuführbaren oder zugeführten, eine Maschinengeschwindigkeit (ω) repräsentierenden Größe variiert wird oder werden kann.

2. Farbzufuhrsystem nach Anspruch 1, **dadurch gekennzeichnet, dass** eine den Auslass (46) umfassende Wand (39; 47) des den Raum für den Farbvorrat (25) im Vorratsbehältnis (38) begrenzenden Teilegefüges eine Heizeinrichtung (38) umfasst, durch welche die Wand (39; 47) auf zumindest der dem Farbvorrat (25) zugewandten Seite beheizbar und/oder temperierbar ist.

3. Farbzufuhrsystem zur Bereitstellung und Zufuhr von Druckfarbe (21) in ein Farbwerk (07) eines Intaglio-Druckwerkes (06) mit einer im Farbwerk (07) vorgesehenen Einfärbeinrichtung (16) und mit einer Bereitstellungsvorrichtung(26), durch welche der Einfärbeinrichtung (16) über zumindest eine Leitung (34) Druckfarbe (21) zuführbar ist, wobei die Bereitstellungsvorrichtung (26) ein Vorratsbehältnis (38) umfasst, in welchem ein Farbvorrat (25) von Druckfarbe (21) vorhaltbar ist und welches einen Auslass (46) in einer Wand (39; 47) des den Raum für den Farbvorrat (25) im Vorratsbehältnis (38) begrenzenden Teilegefüges umfasst, durch welchen die Druckfarbe (21) aus dem Farbvorrat (25) in den zur Einfärbeinrichtung (16) führenden Leitungsweg abgebbar ist, und wobei die Bereitstellungsvorrichtung (26) eine bzgl. der Arbeitsgeschwindigkeit steuerbare Dosiereinrichtung (27) und/oder eine das Herausfördern der Druckfarbe (21) aus dem Vorratsbehältnis (38) unterstützende und/oder bewirkenden Fördereinrichtung (37) umfasst, **dadurch gekennzeichnet, dass** die den Auslass (46) umfassende Wand (39; 47) des Vorratsbehältnisses (38) eine Heizeinrichtung (38) umfasst, durch welche die Wand (39; 47) auf zumindest der dem Farbvorrat (25) zugewandten Seite beheizbar und/oder temperierbar ist.

4. Farbzufuhrsystem nach Anspruch 3, **dadurch gekennzeichnet, dass** die Dosiereinrichtung (27) in Signalverbindung zu einer Steuereinrichtung (36) mit die Arbeitsgeschwindigkeit der Dosiereinrichtung (27) steuernden oder regelnden Steuerungsmitteln steht.

5. Farbzufuhrsystem nach Anspruch 1, 2 oder 4, **dadurch gekennzeichnet, dass** das Farbzufuhrsystem eine in Signalverbindung zu den Steuerungsmitteln stehende Sensorik mit zumindest einem Sensor (15) umfasst, welcher in einer vom Farbwerk (07) umfassten Farbvorlage des zu versorgenden Farbwerkes (07) angeordnet ist um Informationen zu einem Füllstand (L) repräsentierende Signale bereitzustellen, und dass die Sensorik und die Steuerungsmittel ausgebildet und dazu eingerichtet sind, durch Variation der Arbeitsgeschwindigkeit der Dosiereinrichtung (27) den Füllstand (L) in einem von der Einfärbeinrichtung (16) umfassten Farbvorlageraum unter Verwendung von durch die Sensorik bereitgestellten Signalen in einem erlaubten Bereich zwischen einem oberen und einem unteren Grenz- oder Schwellwert (L1; Lₘₐₓ; L2; L0) oder bei einem gewünschten Sollfüllstand (Ls) zu halten.

6. Farbzufuhrsystem nach Anspruch 2, 3, 4 oder 5, **dadurch gekennzeichnet, dass** in oder an der den Auslass (46) umfassenden Wand (39; 47) ein Sensor (49) zur Ermittlung der am betreffenden Messort vorliegenden Temperatur vorgesehen ist.

7. Farbzufuhrsystem nach Anspruch 1, 2, 3, 4, 5 oder 6, **dadurch gekennzeichnet, dass** die Dosiereinrichtung (27) eine volumetrisch und/oder rotierend arbeitende Fördermechanik (29) umfasst, welche durch das Antriebsmittel (28) angetrieben ist, und/oder die Dosiereinrichtung (27) als Exzenterpumpe (29) ausgeführt ist..

8. Farbzufuhrsystem nach Anspruch 1, 2, 3, 4, 5, 6 oder 7, **dadurch gekennzeichnet, dass** die das Herausfördern der Druckfarbe (21) aus dem Vorratsbehältnis (38) unterstützende und/oder bewirkenden Fördereinrichtung (27; 37) ausgeführt ist, die im Farbvorrat (25) befindliche Druckfarbe (21) über ein Antriebsmittel (41) mit einer definierbaren und/oder das Herausfördern bewirkenden oder zumindest unterstützenden Kraft zu beaufschlagen.

9. Farbzufuhrsystem nach Anspruch 1, 2, 3, 4, 5, 6, 7 oder 8, **dadurch gekennzeichnet, dass** die das Herausfördern der Druckfarbe (21) aus dem Vorratsbehältnis (38) unterstützende und/oder bewirkenden Fördereinrichtung (27; 37) einen über ein oder mehrere Antriebsmittel (41) mit einer Kraft beaufschlagbaren Verdrängungskörper (39) umfasst, durch welchen bei Kraftbeaufschlagung ein gegenüber dem Umgebungsdruck höherer Druck auf die im Vorratsbehältnis (38) aufgenommene Druckfarbe (21) aufbringbar ist.

10. Farbzufuhrsystem nach Anspruch 9, **dadurch gekennzeichnet, dass** der Verdrängungskörper (39) in Art eines Kolbens in das Innere des Vorratsbehältnisses (38) eintauchenden Stempels (39) ausgebildet ist, wobei der auf den Farbvorrat (25) wirkende Stempel (39) und der das Vorratsvolumen darüber hinaus begrenzende Teil des Vorratsbehältnisses (38) zur Variation des Vorratsvolumens zueinander relativbeweglich sind und/oder dass der Verdrängungskörper (39) mittelbar durch ein oder mehrere druckmittelbetätigte Aktuatoren (41) oder unmittelbar durch Druckbeaufschlagung eines im Vorratsbehältnis (38) auf seiner vom Farbvorrat (25) abgewandten Seite liegenden Raumes mit der auf die Druckfarbe (21) wirkenden Kraft beaufschlagbar ist.

11. Intaglio-Druckwerk (06) mit einem Formzylinder (11) und einem Farbwerk (07), welches eine einen Farbvorlageraum enthaltende Einfärbeinrichtung (16) umfasst, durch welche ein erster Farbwerkszylinder (17) auf seiner Mantelfläche (23) mit im Farbvorlageraum vorgesehener Druckfarbe (21) einfärbbar ist, **gekennzeichnet durch** ein Farbzufuhrsystem mit einer dem Druckwerk (06) bei- oder zugeordneten Bereitstellungseinrichtung (26) gemäß einem der Ansprüche 1 bis 10.

12. Druckwerk nach Anspruch 11, **dadurch gekennzeichnet, dass** der erste Farbwerkszylinder (17) auf seiner Mantelfläche (23) zu einzelnen Vertiefungen (14) am Umfang des Formzylinders (11) korrespondierende Vertiefungen (13) aufweist.

13. Verfahren zur Zufuhr von Intaglio-Druckfarbe (21) in einen Farbvorlageraum einer Einfärbeinrichtung (16) eines Intaglio-Druckwerks (06), durch welche ein erster Farbwerkszylinder (17) eines von einem Druckwerk (06) umfassten Farbwerks (07) auf seiner Mantelfläche (23) mit im Farbvorlageraum vorgesehener Druckfarbe (21) eingefärbt wird, wobei die zuzuführende Druckfarbe (21) aus einem Vorratsbehältnis (38), in welchem ein Farbvorrat (25) von Druckfarbe (21) vorgehalten ist, dem Farbvorlageraum zugeführt wird, **dadurch gekennzeichnet, dass** eine Arbeitsgeschwindigkeit einer im Förderweg der Druckfarbe (21) liegenden und eine Zufuhrrate R bestimmende Dosiereinrichtung (27) durch Steuerungsmittel derart gesteuert oder geregelt wird,
dass ein Füllstand (L) im Farbvorlageraum während eines automatischen Betriebes für die Farbzufuhr unter Verwendung von Signalen einer Information zum Füllstand (L) in der Farbvorlage liefernden Sensorik durch Variation der Arbeitsgeschwindigkeit der Dosiereinrichtung (27) in einem erlaubten Bereich zwischen einem oberen und einem unteren Grenz- oder Schwellwert (L1; Lₘₐₓ; L2; L0) oder unter bei einem gewünschten Sollfüllstand (L_{S}) gehalten wird, wobei die füllstandbezogene Variation der Arbeitsgeschwindigkeit der Dosiereinrichtung (27) durch einen Wechsel zwischen Betriebsmodi I; II; III mit unterschiedlichen Werten für eine die Arbeitsgeschwindigkeit repräsentierende Stellgröße (n) erfolgt und/oder dass ein Sollwert (n_{S}) für eine die Arbeitsgeschwindigkeit der Dosiereinrichtung (27) bestimmende Stellgröße in Abhängigkeit von einer eine aktuelle und für den Betrieb des Druckwerks (06) maßgebliche Maschinengeschwindigkeit (ω) repräsentierenden Größe variiert wird.

14. Verfahren nach Anspruch 13, **dadurch gekennzeichnet, dass** der Füllstand (L) in einem erlaubten Bereich zwischen einem oberen und einem unteren Grenz- oder Schwellwert (L1; Lₘₐₓ; L2; L0) gehalten wird, indem für den Fall, dass für den Füllstand L der untere Grenz- oder Schwellwert L0; L2 festgestellt wird, in einen Überschussbetrieb II mit einem größeren Wert (n_{H}; n_{S}) für die die Arbeitsgeschwindigkeit repräsentierende Stellgröße (n) gewechselt wird, in welchem mehr Druckfarbe (21) in den Farbvorrat (25) gefördert wird als durch Abgabe von Druckfarbe (21) aus dem Farbvorrat stromabwärts in das Farbwerk (07) verbraucht wird, und bei Erreichen des oberen Grenzwertes L1; Lₘₐₓ) in einen anderen Betriebsmodus I; III mit einem demgegenüber kleineren Wert (n_{L}; n₀; n_{S}) für die die Arbeitsgeschwindigkeit repräsentierende Stellgröße (n) gewechselt wird, in welchem weniger Druckfarbe (21) in den Farbvorrat (25) gefördert wird als durch Abgabe von Druckfarbe (21) aus dem Farbvorrat (25) stromabwärts in das Farbwerk (07) verbraucht wird.

15. Verfahren zum Betrieb eines Farbzufuhrsystem für die Zufuhr von Druckfarbe (21) in einen Farbvorlageraum einer Einfärbeinrichtung (16) eines von einem Druckwerk (06) umfassten Farbwerks (07), wobei die zuzuführende Druckfarbe (21) dem Farbvorlageraum über eine im Förderweg der Druckfarbe (21) liegende und als Dosiereinrichtung (27) ausgebildete Fördereinrichtung (27) zugeführt wird, wobei eine Zufuhrrate R über eine die Arbeitszyklusrate einer Fördermechanik (29) der Dosiereinrichtung (27) bestimmende Stellgröße (n) durch Steuerungsmittel einer Steuerungseinrichtung variierbar ist, und wobei ein für einen Produktionsbetrieb des Druckwerkes (06) geeigneter Soll- oder Startwert (n_{S}) für die Stellgröße (n) der Dosiereinrichtung (27) ermittelt wird, indem
- während eines Druckbetriebes des Druckwerks (06) ein oder mehrere Zyklen (Z1; Z2; Z6; Zm) durchlaufen werden, der oder die eine erste Phase (Ph1) umfasst bzw. umfassen, in welcher der Farbvorrat (25) in einem Mangelbetrieb III von einem oberen Grenz- oder Schwellwert (Lₘₐₓ; L1 ) für den Füllstand (L) im Farbvorlageraum bis zu einem unteren Grenz- oder Schwellwert (L0; L2) entleert wird, und eine zweite Phase (Ph2), in welcher der Farbvorrat (25) in einem Überschussbetrieb II vom unteren Grenz- oder Schwellwert (L0; L1) bis zum oberen Grenz- oder Schwellwert (Lₘₐₓ; L1) im Farbvorlageraum aufgefüllt wird,
- während des Durchlaufens eines oder mehrerer solcher Zyklen (Z1; Z2; Z6; Zm) ein Maß N_{C} für die Anzahl der in dieser Zeit durchlaufender Druckzyklen c sowie ein Maß N_{D}, welches die in diesem Zeitraum geleistete Zahl von Arbeitszyklen der Fördermechanik (29) repräsentiert, ermittelt wird,
- und unter Berücksichtigung der Anzahl der betrachteten Zyklen (Z1; Z2; Z6; Zm), des Maßes N_{C} für die Anzahl der in dieser Zeit durchlaufender Druckzyklen c und des Maßes N_{D} für die während des oder der betrachteten Zyklen (Z1; Z2; Z6; Zm) geleistete Anzahl von Arbeitszyklen der Fördermechanik (29) der Soll- oder Startwert (n_{S}) für die die Arbeitszyklusrate der Dosiereinrichtung (27) repräsentierende Stellgröße (n) durch Rechen- und/oder Datenverarbeitungsmittel bestimmt und in Speichermitteln der Steuerungseinrichtung zur weiteren Verwendung abgelegt wird.

16. Verfahren nach Anspruch 15, **dadurch gekennzeichnet, dass** bei Erreichen des betreffenden oberen Grenz- bzw. Schwellwertes (Lₘₐₓ; L1) während des laufenden Betriebes des Druckwerks (06) für die Dauer der ersten Phase (Ph1) in einen Stillstandsmodus III der Bereitstellungsvorrichtung (26) gewechselt wird, in welchem sich die Dosiereinrichtung (27) im Stillstand befindet, und bei Erreichen des unteren Grenz- bzw. Schwellwertes (L0; L1) für die zweite Phase (Ph2) in einen Überschussbetrieb II gewechselt, in welchem mehr Druckfarbe (21) in den Farbvorrat (25) gefördert wird als durch Abgabe von Druckfarbe (21) aus dem Farbvorrat (25) stromabwärts in das Farbwerk (07) verbraucht wird.

17. Verfahren nach Anspruch 15 oder 16, **dadurch gekennzeichnet, dass** der Füllstand (L) in der Farbvorlage während des Betriebes des Druckwerkes (06) in einer dem ersten vollen Zyklus (Z1) vorangehenden Startphase (Ph0) zunächst einmal bis zu dem für den Start des ersten Zyklus (Z1) relevanten oberen oder unteren Grenz- bzw. Schwellwert (L1; Lₘₐₓ ; L2; L0) aufgefüllt oder abgesenkt wird, und/oder dass in einer dem einzigen oder letzten vollen Zyklus mit je einer ersten und zweiten Phasen (Ph1; Ph2) nachfolgenden Schlussphase (Ph3) der Füllstand (L) auf einen zwischen den beiden Grenz- oder Schwellwerten (L0; L1; L2; Lₘₐₓ) liegenden Ausgangs- oder Sollfüllstand L_{S}, gebracht wird, bevor die Dosiereinrichtung (27) dann für einen fortzusetzenden oder aufzunehmenden Produktionsbetrieb mit dem zuvor bestimmten Soll- oder Startwert (n_{S}) betrieben wird, und/oder dass die Dosiereinrichtung (27) im Hinblick auf die die Arbeitszyklusrate bestimmende Stellgröße (n) im Produktionsbetrieb ausgehend vom ermittelten Soll- oder Startwert (n_{S}) durch Steuerungsmittel derart gesteuert oder geregelt wird, dass der Füllstand (L) im Farbvorlageraum während eines automatischen Betriebes für die Farbzufuhr unter Verwendung von Signalen einer Informationen zum Füllstand (L) in der Farbvorlage liefernden Sensorik durch Variation der die Arbeitszyklusrate der Dosiereinrichtung (27) bestimmenden Stellgröße (n) in einem erlaubten Bereich zwischen dem oder einem oberen Grenz- oder Schwellwert (L1; Lₘₐₓ) und dem oder einem unteren Grenz- oder Schwellwert (L2; L0) oder bei einem gewünschten Sollfüllstand (L_{S}) gehalten wird und/oder dass der Sollwert (n_{S}) für die die Arbeitszyklusrate der Dosiereinrichtung (27) bestimmende Stellgröße (n) während des Produktionsbetriebes in Abhängigkeit von einer eine aktuelle und für den Betrieb des Druckwerks (06) maßgebliche Maschinengeschwindigkeit (ω) repräsentierenden Größe variiert wird.

## Claims

1. Ink feed system for providing and feeding printing ink (21) to an inking unit (07) of an intaglio printing unit (06), comprising an inking device (16), which is provided in the inking unit (07), and comprising a provision device (26), by which printing ink (21) can be fed to the inking device (16) via at least one line (34), the provision device (26) comprising a storage receptacle (38) in which an ink reservoir (25) of printing ink (21) can be kept available and which has an outlet (46) through which the printing ink (21) can be transferred from the storage receptacle (38) into the line path leading to the inking device (16), and the provision device (26) comprising at least one delivery device (37), which supports and/or effectuates the delivery of the printing ink (21) from the storage receptacle (38), **characterized in that** a metering device (27) is provided in the line path arranged downstream from the at least one delivery device (37) and the outlet (46), which is driven by a drive means (28) and, on the output side, can provide a mass flow or volume flow that correlates with the working speed of the metering device (27) via a defined relationship, that the metering device (27) is in a signal connection with a control device (36) comprising control means that control by open-loop or closed-loop control the working speed of the metering device (27), that the control device and/or the control means controlling by open-loop or closed-loop control the working speed of the metering device (27) are connected, in terms of signaling, to a source supplying the information about the current machine speed, and that a functional or tabular relationship between a target value (n_{S}) of a correcting variable (n) determining the working speed of the metering device (27) and a variable representing a machine speed (ω) is stored in the control means, which, when used by the control means, allows the target value (n_{S}) to be varied, as a function of a variable that can be supplied or is supplied to the control means on the input side and represents a machine speed (ω).

2. Ink feed system according to claim 1, **characterized in that** a wall (39; 47), encompassing the outlet (46), of the part structure delimiting the space for the ink reservoir (25) in the storage receptacle (38) comprises a heating device (38), by which the wall (39; 47) on at least the side facing the ink reservoir (25) can be heated and/or temperature-controlled.

3. Ink feed system for providing and feeding printing ink (21) to an inking unit (07) of an intaglio printing unit (06), comprising an inking device (16), which is provided in the inking unit (07), and comprising a provision device (26), by which printing ink (21) can be fed to the inking device (16) via at least one line (34), the provision device (26) comprising a storage receptacle (38) in which an ink reservoir (25) of printing ink (21) can be kept available and which has an outlet (46) in a wall (39; 47) of the part structure delimiting the space for the ink reservoir (25) in the storage receptacle (38), through which the printing ink (21) can be transferred from the ink reservoir (25) into the line path leading to the inking device (16), and the provision device (26) comprising a metering device (27) that is controllable with respect to the working speed and/or a delivery device (37), which supports and/or effectuates the delivery of the printing ink (21) from the storage receptacle (38), **characterized in that** the wall (39; 47), encompassing the outlet (46), of the storage receptacle (38) comprises a heating device (38), by which the wall (39; 47) on at least the side facing the ink reservoir (25) can be heated and/or temperature-controlled.

4. Ink feed system according to claim 3, **characterized in that** the metering device (27) is in a signal connection with a control device (36) comprising control means that control by open-loop or closed-loop control the working speed of the metering device (27).

5. Ink feed system according to claim 1, 2 or 4, **characterized in that** the ink feed system comprises a sensor system having a signal connection to the control means and including at least one sensor (15), which is arranged in an ink supply comprised by the inking unit (07) of the inking unit (07) to be supplied, so as to provide signals representing information about a fill level (L), and that the sensor system and the control means are designed and configured to maintain the fill level (L) in an ink supply chamber comprised by the inking device (16) in a permitted range between an upper and a lower limit or threshold value (L1; Lₘₐₓ; L2; L0) or at a desired target fill level (L_{S}) by varying the working speed of the metering device (27), using signals provided by the sensor system.

6. Ink feed system according to claim 2, 3, 4 or 5, **characterized in that** a sensor (49) for ascertaining the temperature present at the relevant measuring location is provided in or on the wall (39; 47) encompassing the outlet (46) .

7. Ink feed system according to claim 1, 2, 3, 4, 5 or 6, **characterized in that** the metering device (27) comprises a volumetrically and/or rotatably operating delivery mechanism (29), which is driven by the drive means (28), and/or the metering device (27) is configured as an eccentric pump (29).

8. Ink feed system according to claim 1, 2, 3, 4, 5, 6 or 7, **characterized in that** the delivery device (27; 37), which supports and/or effectuates the delivery of the printing ink (21) from the storage receptacle (38), is configured to apply a force, which is definable and/or effectuates or at least supports the delivery of the ink, to the printing ink (21) present in the ink reservoir (25) via a drive means (41).

9. Ink feed system according to claim 1, 2, 3, 4, 5, 6, 7 or 8, **characterized in that** the delivery device (27; 37), which supports and/or effectuates the delivery of the printing ink (21) from the storage receptacle (38), comprises a displacement member (39), to which a force can be applied via one or more drive means (41) and by which, during the application of the force, a higher pressure compared to the ambient pressure can be applied to the printing ink (21) accommodated in the storage receptacle (38).

10. Ink feed system according to claim 9, **characterized in that** the displacement member (39) is configured in the manner of a piston, a ram (39) that is lowered into the interior of the storage receptacle (38), the ram (39) acting on the ink reservoir (25) and the portion of the storage receptacle (38) additionally delimiting the reserve volume being movable relative to one another for varying the reserve volume and/or that the displacement member (39) can be acted upon by the force that acts on the printing ink (21) indirectly by one or more pressure medium-actuated actuators (41), or directly by the application of pressure to a space located in the storage receptacle (38) on its side facing away from the ink reservoir (25) .

11. Intaglio printing unit (06), comprising a forme cylinder (11) and an inking unit (07), which comprises an inking device (16) containing an ink supply chamber, by which a first inking unit cylinder (17) can be inked, on its outer cylindrical surface (23), with printing ink (21) provided in the ink supply chamber, **characterized by** an ink feed system according to any one of claims 1 to 10 comprising a provision device (26) assigned or allocated to the printing unit (06).

12. Printing unit according to claim 11, **characterized in that** the first inking unit cylinder (17) on its outer cylindrical surface (23) includes recesses (13) that correspond to individual recesses (14) around the circumference of the forme cylinder (11).

13. Method for feeding intaglio printing ink (21) to an ink supply chamber of an inking device (16) of an intaglio printing unit (06), by which a first inking unit cylinder (17) of an inking unit (07) comprised by a printing unit (06) is inked, on its outer cylindrical surface (23), with printing ink (21) provided in the ink supply chamber, the printing ink (21) to be fed being fed from a storage receptacle (38), in which an ink reservoir (25) of printing ink (21) is kept available, to the ink supply chamber, **characterized in that** a working speed of a metering device (27) located in the delivery path of the printing ink (21) and determining a feed rate R is controlled by open-loop or closed-loop control by control means in such a way
that, during automatic operation for the feeding of ink, a fill level (L) in the ink supply chamber is maintained in a permitted range between an upper and a lower limit or threshold value (L1; Lₘₐₓ; L2; L0) or at a desired target fill level (L_{S}) by varying the working speed of the metering device (27), using a sensor system supplying signals of information regarding the fill level (L) in the ink supply, the fill level-based variation of the working speed of the metering device (27) taking place by a switch between operating modes I; II; III having different values for a correcting variable (n) representing the working speed, and/or that a target value (n_{S}) for a correcting variable determining the working speed of the metering device (27) is varied as a function of a variable representing a current machine speed (ω) that is decisive for the operation of the printing unit (06).

14. Method according to claim 13, **characterized in that** the fill level (L) is maintained in a permitted range between an upper and a lower limit or threshold value (L1; Lₘₐₓ; L2; L0), **in that**, in the case where the lower limit or threshold value L0; L2 is noticed for the fill level L, a switch is made to an oversupply mode II having a greater value (n_{H}; n_{S}) for the correcting variable (n) representing the working speed, in which more printing ink (21) is delivered to the ink reservoir (25) than is consumed by the transfer of printing ink (21) from the ink reservoir downstream to the inking unit (07), and, when the upper limit value (L1; Lₘₐₓ) is reached, a switch is made to another operating mode I; III having a comparatively smaller value (n_{L}; n₀; n_{S}) for the correcting variable (n) representing the working speed, in which less printing ink (21) is delivered to the ink reservoir (25) than is consumed by the transfer of printing ink (21) from the ink reservoir (25) downstream to the inking unit (07).

15. Method for operating an ink feed system for feeding printing ink (21) to an ink supply chamber of an inking device (16) of an inking unit (07) comprised by a printing unit (06), the printing ink (21) to be fed being fed to the ink supply chamber via a delivery device (27) that is located in the delivery path of the printing ink (21) and configured as a metering device (27), a feed rate R being variable via a correcting variable (n), which determines the work cycle rate of a delivery mechanism (29) of the metering device (27), by control means of a control device, and a target or starting value (n_{S}), which is suitable for a production operation of the printing unit (06), being ascertained for the correcting variable (n) of the metering device (27) in that,
- during a printing operation of the printing unit (06), one or more cycles (Z1; Z2; Z6; Zm) are run through, which encompasses or encompass a first phase (Ph1), in which the ink reservoir (25), in an undersupply mode III, is emptied from an upper limit or threshold value (Lₘₐₓ; L1) for the fill level (L) in the ink supply chamber to a lower limit or threshold value (L0; L2), and a second phase (Ph2), in which the ink reservoir (25), in an oversupply mode II, is filled from the lower limit or threshold value (L0; L1) to the upper limit or threshold value (Lₘₐₓ; L1) in the ink supply chamber;
- as one or more such cycles (Z1; Z2; Z6; Zm) are run through, a measure N_{C} of the number of print cycles c that were run through during this time and a measure N_{D} that represents the number of work cycles performed during this time period by the delivery mechanism (29) are ascertained;
- and, taking into consideration the number of considered cycles (Z1; Z2; Z6; Zm), the measure N_{C} of the number of print cycles c run through during this time and the measure N_{D} of the number of work cycles performed during the considered cycle or cycles (Z1; Z2; Z6; Zm) by the delivery mechanism (29), the target or starting value (n_{S}) for the correcting variable (n) representing the work cycle rate of the metering device (27) is determined by computing and/or data processing means and stored in memory means of the control device for further use.

16. Method according to claim 15, **characterized in that**, when the relevant upper limit or threshold value (Lₘₐₓ; L1) is reached during the ongoing operation of the printing unit (06), a switch is made for the duration of the first phase (Ph1) into an idle mode III of the provision device (26), in which the metering device (27) is at idle, and, when the lower limit or threshold value (L0; L1) is reached, a switch is made for the second phase (Ph2) into an oversupply mode II, in which more printing ink (21) is delivered to the ink reservoir (25) than is consumed by the transfer of printing ink (21) from the ink reservoir (25) downstream to the inking unit (07).

17. Method according to claim 15 or 16, **characterized in that** the fill level (L) in the ink supply, during operation of the printing unit (06), in a starting phase (Ph0) preceding the first full cycle (Z1) is initially filled or lowered to the upper or lower limit or threshold value (L1; Lₘₐₓ; L2; L0) relevant for the start of the first cycle (Z1), and/or that, in a final phase (Ph3) following the only or last full cycle having a respective first and second phase (Ph1; Ph2), the fill level (L) is brought to a starting or target fill level L_{S} ranging between the two limit or threshold values (L0; L1; L2; Lₘₐₓ), before the metering device (27) is then operated at the previously determined target or starting value (n_{S}) for a production operation to be continued or started, and/or that the metering device (27), with respect to the correcting variable (n) determining the work cycle rate, during production operation, proceeding from the ascertained target or starting value (n_{S}) is controlled by open-loop or closed-loop control by control means in such a way that the fill level (L) in the ink supply chamber, during automatic operation for the feeding of ink, using a sensor system supplying signals of information about the fill level (L) in the ink supply, is maintained in a permitted range between the or an upper limit or threshold value (L1; Lₘₐₓ) and the or a lower limit or threshold value (L2; L0) or at a desired target fill level (L_{S}) by varying the correcting variable (n) determining the work cycle rate of the metering device (27), and/or that the target value (n_{S}) for the correcting variable (n) determining the work cycle rate of the metering device (27), during the production operation, is varied as a function of a variable representing a current machine speed (ω) that is decisive for the operation of the printing unit (06).

## Revendications

1. Système d'amenée d'encre pour la mise à disposition et l'amenée d'encre d'impression (21) dans un groupe d'encrage (07) d'un groupe d'impression en taille-douce (06) avec un appareil d'encrage (16) prévu dans le groupe d'encrage (07) et avec un dispositif de mise à disposition (26), par lequel de l'encre d'impression (21) peut être amenée à l'appareil d'encrage (16) par l'intermédiaire d'au moins une conduite (34), dans lequel le dispositif de mise à disposition (26) comprend un réservoir de stockage (38), dans lequel une réserve d'encre (25) d'encre d'impression (21) peut être stockée et lequel comprend une sortie (46), par laquelle l'encre d'impression (21) peut être distribuée à partir du réservoir de stockage (38) dans la voie de conduite menant à l'appareil d'encrage (16), et dans lequel le dispositif de mise à disposition (26) comprend au moins un appareil de transport (37) assistant et/ou provoquant le transport de l'encre d'impression (21) vers l'extérieur à partir du réservoir de stockage (38), **caractérisé en ce qu'**un appareil de dosage (27) entraîné par un moyen d'entraînement (28), par lequel un débit massique ou débit volumique corrélé à la vitesse de travail de l'appareil de dosage (27) par l'intermédiaire d'une relation fixe peut être mis à disposition côté sortie, est prévu dans la voie de conduite montée après le au moins un appareil de transport (37) et la sortie (46), que l'appareil de dosage (27) est en liaison par signaux par rapport à un appareil de commande (36) avec des moyens de commande commandant ou régulant la vitesse de travail de l'appareil de dosage (27), que l'appareil de commande et/ou les moyens de commande commandant ou régulant la vitesse de travail de l'appareil de dosage (27) sont reliés selon une technique de signaux à une source fournissant l'information sur la vitesse de machine actuelle, et qu'un rapport fonctionnel ou sous forme de tableau entre une valeur de consigne (n_{S}) d'une grandeur réglante (n) déterminant la vitesse de travail de l'appareil de dosage (27) et une grandeur représentant une vitesse de machine (ω) est mis en mémoire dans les moyens de commande, au moyen de l'utilisation duquel par les moyens de commande la valeur de consigne (n_{S}) est ou peut être modifiée en fonction d'une grandeur représentant une vitesse de machine (ω), pouvant être amenée ou est amenée côté entrée aux moyens de commande.

2. Système d'amenée d'encre selon la revendication 1, **caractérisé en ce qu'**une paroi (39 ; 47) de la structure de pièces délimitant l'espace pour le réservoir d'encre (25) dans le réservoir de stockage (38) comprenant la sortie (46) comprend un appareil de chauffage (38), par lequel la paroi (39 ; 47) peut être chauffée et/ou thermorégulée sur au moins la face tournée vers le réservoir d'encre (25).

3. Système d'amenée d'encre pour la mise à disposition et l'amenée d'encre d'impression (21) dans un groupe d'encrage (07) d'un groupe d'impression en taille-douce (06) avec un appareil d'encrage (16) prévu dans le groupe d'encrage (07) et avec un dispositif de mise à disposition (26), par lequel de l'encre d'impression (21) peut être amenée à l'appareil d'encrage (16) par l'intermédiaire d'au moins une conduite (34), dans lequel le dispositif de mise à disposition (26) comprend un réservoir de stockage (38), dans lequel un réservoir d'encre (25) d'encre d'impression (21) peut être stocké et lequel comprend une sortie (46) dans une paroi (39 ; 47) de la structure de pièces délimitant l'espace pour le réservoir d'encre (25) dans le réservoir de stockage (38), par laquelle l'encre d'impression (21) peut être distribuée à partir du réservoir d'encre (25) dans la voie de conduite menant à l'appareil d'encrage (16), et dans lequel le dispositif de mise à disposition (26) comprend un appareil de dosage (27) pouvant être commandé en ce qui concerne la vitesse de travail et/ou un appareil de transport (37) assistant et/ou provoquant le transport de l'encre d'impression (21) vers l'extérieur à partir du réservoir de stockage (38), **caractérisé en ce que** la paroi (39 ; 47) du réservoir de stockage (38) comprenant la sortie (46) comprend un appareil de chauffage (38), par lequel la paroi (39 ; 47) peut être chauffée et/ou thermorégulée sur au moins la face tournée vers le réservoir d'encre (25).

4. Système d'amenée d'encre selon la revendication 3, **caractérisé en ce que** l'appareil de dosage (27) est en liaison par signaux par rapport à un appareil de commande (36) avec des moyens de commande commandant ou régulant la vitesse de travail de l'appareil de dosage (27).

5. Système d'amenée d'encre selon la revendication 1, 2 ou 4, **caractérisé en ce que** le système d'amenée d'encre comprend un équipement de détection en liaison par signaux par rapport aux moyens de commande avec au moins un capteur (15), lequel est disposé dans une réserve d'encre du groupe d'encrage (07) à alimenter compris par le groupe d'encrage (07), afin de mettre à disposition des signaux représentant des informations sur un niveau de remplissage (L), et que l'équipement de détection et les moyens de commande sont réalisés et configurés pour maintenir le niveau de remplissage (L) dans un espace collecteur d'encre compris par l'appareil d'encrage (16) au moyen de signaux mis à disposition par l'équipement de détection dans une plage autorisée entre une valeur limite ou de seuil supérieure et une inférieure (L1 ; Lₘₐₓ ; L2 ; L0) ou pour un niveau de remplissage de consigne (L_{S}) souhaité par variation de la vitesse de travail de l'appareil de dosage (27).

6. Système d'amenée d'encre selon la revendication 2, 3, 4 ou 5, **caractérisé en ce qu'**un capteur (49) pour la détermination de la température présente à l'endroit de mesure concerné est prévu dans ou sur la paroi (39 ; 47) comprenant la sortie (46).

7. Système d'amenée d'encre selon la revendication 1, 2, 3, 4, 5 ou 6, **caractérisé en ce que** l'appareil de dosage (27) comprend un mécanisme de transport (29) fonctionnant de manière volumétrique et/ou rotative, lequel est entraîné par le moyen d'entraînement (28), et/ou l'appareil de dosage (27) est conçu sous la forme d'une pompe excentrique (29).

8. Système d'amenée d'encre selon la revendication 1, 2, 3, 4, 5, 6 ou 7, **caractérisé en ce que** l'appareil de transport (27 ; 37) assistant et/ou provoquant le transport de l'encre d'impression (21) vers l'extérieur à partir du réservoir de stockage (38) est conçu pour solliciter l'encre d'impression (21) se trouvant dans le réservoir d'encre (25) par l'intermédiaire d'un moyen d'entraînement (41) avec une force pouvant être définie et/ou provoquant ou au moins assistant le transport vers l'extérieur.

9. Système d'amenée d'encre selon la revendication 1, 2, 3, 4, 5, 6, 7 ou 8, **caractérisé en ce que** l'appareil de transport (27 ; 37) assistant et/ou provoquant le transport vers l'extérieur de l'encre d'impression (21) à partir du réservoir de stockage (38) comprend un corps de refoulement (39) pouvant être sollicité avec une force par l'intermédiaire d'un ou de plusieurs moyens d'entraînement (41), par lequel lors de la sollicitation avec une force une pression plus élevée par rapport à la pression ambiante peut être appliquée sur l'encre d'impression (21) reçue dans le réservoir de stockage (38).

10. Système d'amenée d'encre selon la revendication 9, **caractérisé en ce que** le corps de refoulement (39) est réalisé à la façon d'un piston, un poinçon (39) s'enfonçant à l'intérieur du réservoir de stockage (38), dans lequel le poinçon (39) agissant sur le réservoir d'encre (25) et la partie du réservoir de stockage (38) délimitant en outre le volume de stockage sont relativement mobiles l'un par rapport à l'autre pour la variation du volume de stockage et/ou que le corps de refoulement (39) peut être sollicité avec la force agissant sur l'encre d'impression (21) indirectement par un ou plusieurs actionneurs (41) actionnés par un fluide sous pression ou directement par sollicitation avec une pression d'un espace situé dans le réservoir de stockage (38) sur sa face opposée au réservoir d'encre (25).

11. Groupe d'impression en taille-douce (06) avec un cylindre porte-plaque (11) et un groupe d'encrage (07), lequel comprend un appareil d'encrage (16) contenant un espace collecteur d'encre, par lequel un premier cylindre de groupe d'encrage (17) peut être encré sur sa surface d'enveloppe (23) avec de l'encre d'impression (21) prévue dans l'espace collecteur d'encre, **caractérisé par** un système d'amenée d'encre avec un appareil de mise à disposition (26) selon l'une quelconque des revendications 1 à 10 adjoint ou associé au groupe d'impression (06).

12. Groupe d'impression selon la revendication 11, **caractérisé en ce que** le premier cylindre de groupe d'encrage (17) présente sur sa surface d'enveloppe (23) des évidements (13) correspondant à des évidements (14) individuels sur la périphérie du cylindre porte-plaque (11).

13. Procédé pour l'amenée d'encre d'impression en taille-douce (21) dans un espace collecteur d'encre d'un appareil d'encrage (16) d'un groupe d'impression en taille-douce (06), par lequel un premier cylindre de groupe d'encrage (17) d'un groupe d'encrage (07) compris par un groupe d'impression (06) est encré sur sa surface d'enveloppe (23) avec de l'encre d'impression (21) prévue dans l'espace collecteur d'encre, dans lequel l'encre d'impression (21) à amener est amenée à partir d'un réservoir de stockage (38), dans lequel un réservoir d'encre (25) d'encre d'impression (21) est stocké, à l'espace collecteur d'encre, **caractérisé en ce qu'**une vitesse de travail d'un appareil de dosage (27) situé dans la voie de transport de l'encre d'impression (21) et définissant un taux d'amenée R est commandée ou régulée par des moyens de commande, de telle sorte
qu'un niveau de remplissage (L) dans l'espace collecteur d'encre pendant un fonctionnement automatique pour l'amenée d'encre est maintenu dans une plage autorisée entre une valeur limite ou de seuil supérieure et une inférieure (L1 ; Lₘₐₓ ; L2 ; L0) ou pour un niveau de remplissage de consigne (L_{S}) souhaité par variation de la vitesse de travail de l'appareil de dosage (27) au moyen d'un équipement de détection fournissant des signaux d'une information sur le niveau de remplissage (L) dans la réserve d'encre, dans lequel la variation relative au niveau de remplissage de la vitesse de travail de l'appareil de dosage (27) s'effectue à l'aide d'un basculement entre les modes de fonctionnement I ; II ; III avec des valeurs différentes pour une grandeur réglante (n) représentant la vitesse de travail et/ou qu'une valeur de consigne (n_{S}) pour une grandeur réglante définissant la vitesse de travail de l'appareil de dosage (27) est modifiée en fonction d'une grandeur représentant une vitesse de machine (ω) actuelle et fondamentale pour le fonctionnement du groupe d'impression (06).

14. Procédé selon la revendication 13, **caractérisé en ce que** le niveau de remplissage (L) est maintenu dans une plage autorisée entre une valeur limite ou de seuil supérieure et une inférieure (L1 ; Lₘₐₓ ; L2 ; L0), du fait qu'au cas où pour le niveau de remplissage L la valeur limite ou de seuil inférieure L0; L2 serait établie, on bascule dans un fonctionnement excédentaire II avec une valeur (n_{H}; n_{S}) plus grande pour la grandeur réglante (n) représentant la vitesse de travail, dans lequel plus d'encre d'impression (21) est transportée dans le réservoir d'encre (25) que consommée par distribution d'encre d'impression (21) à partir du réservoir d'encre en aval dans le groupe d'encrage (07), et lorsque la valeur limite supérieure (L1; Lₘₐₓ) est atteinte, on bascule dans un autre mode de fonctionnement I ; III avec une valeur (n_{L} ; n₀ ; n_{S}) plus petite par rapport à celle-ci pour la grandeur réglante (n) représentant la vitesse de travail, dans lequel moins d'encre d'impression (21) est transportée dans le réservoir d'encre (25) que consommée par distribution d'encre d'impression (21) à partir du réservoir d'encre (25) en aval dans le groupe d'encrage (07) .

15. Procédé pour le fonctionnement d'un système d'amenée d'encre pour l'amenée d'encre d'impression (21) dans un espace collecteur d'encre d'un appareil d'encrage (16) d'un groupe d'encrage (07) compris par un groupe d'impression (06), dans lequel l'encre d'impression (21) à amener est amenée à l'espace collecteur d'encre par l'intermédiaire d'un appareil de transport (27) situé dans la voie de transport de l'encre d'impression (21) et réalisé sous la forme d'un appareil de dosage (27), dans lequel un taux d'amenée R peut être modifié par l'intermédiaire d'une grandeur réglante (n) définissant le taux de cycle de travail d'un mécanisme de transport (29) de l'appareil de dosage (27) par des moyens de commande d'un appareil de commande, et dans lequel une valeur de consigne ou de démarrage (n_{S}) adaptée à un fonctionnement de production du groupe d'impression (06) est déterminée pour la grandeur réglante (n) de l'appareil de dosage (27), du fait que
- pendant un fonctionnement d'impression du groupe d'impression (06) un ou plusieurs cycles (Z1 ; Z2 ; Z6 ; Zm) sont parcourus, qui comprend ou qui comprennent une première phase (Ph1), dans laquelle le réservoir d'encre (25) est vidé dans un fonctionnement de pénurie III à partir d'une valeur limite ou de seuil supérieure (Lₘₐₓ ; L1) pour le niveau de remplissage (L) dans l'espace collecteur d'encre jusqu'à une valeur limite ou de seuil inférieure (L0 ; L2), et une deuxième phase (Ph2), dans laquelle le réservoir d'encre (25) dans un mode excédentaire II est rempli à partir de la valeur limite ou de seuil inférieure (L0 ; L1) jusqu'à la valeur limite ou de seuil supérieure (Lₘₐₓ ; L1) dans l'espace collecteur d'encre,
- pendant le parcours d'un ou plusieurs tels cycles (Z1 ; Z2 ; Z6 ; Zm) une mesure N_{C} pour le nombre des cycles d'impression c parcourus au cours de ce temps ainsi qu'une mesure N_{D}, laquelle représente le nombre de cycles de travail du mécanisme de transport (29) produits au cours de cette période, est déterminée,
- et avec prise en compte du nombre des cycles (Z1 ; Z2 ; Z6 ; Zm) considérés, de la mesure N_{C} pour le nombre des cycles d'impression c parcourus au cours de ce temps et de la mesure N_{D} pour le nombre de cycles de travail du mécanisme de transport (29) produits pendant le ou les cycles (Z1 ; Z2 ; Z6 ; Zm) considérés la valeur de consigne ou de démarrage (n_{S}) pour la grandeur réglante (n) représentant le taux de cycle de travail de l'appareil de dosage (27) est définie par des moyens de calcul et/ou de traitement de données et mise en mémoire dans des moyens de mise en mémoire de l'appareil de commande pour une autre utilisation.

16. Procédé selon la revendication 15, **caractérisé en ce que** lorsque la valeur limite ou de seuil supérieure (Lₘₐₓ ; L1) concernée est atteinte pendant le fonctionnement en cours du groupe d'impression (06) pendant la durée de la première phase (Ph1), on bascule dans un mode arrêt III du dispositif de mise à disposition (26), dans lequel l'appareil de dosage (27) se trouve à l'arrêt, et lorsque la valeur limite ou de seuil inférieure (L0 ; L1) est atteinte pour la deuxième phase (Ph2), on bascule dans un fonctionnement excédentaire II, dans lequel plus d'encre d'impression (21) est transportée dans le réservoir d'encre (25) que consommée par distribution d'encre d'impression (21) à partir du réservoir d'encre (25) en aval dans le groupe d'encrage (07).

17. Procédé selon la revendication 15 ou 16, **caractérisé en ce que** le niveau de remplissage (L) dans la réserve d'encre pendant le fonctionnement du groupe d'impression (06) dans une phase de démarrage (Ph0) précédant le premier cycle (Z1) complet est tout d'abord une fois refait ou diminué jusqu'à la valeur limite ou de seuil supérieure ou inférieure (L1 ; Lₘₐₓ ; L2 ; L0) importante pour le démarrage du premier cycle (Z1), et/ou que dans une phase ultime (Ph3) suivant le seul ou dernier cycle complet avec respectivement une première et deuxième phase (Ph1 ; Ph2), le niveau de remplissage (L) est amené à un niveau de remplissage de démarrage ou de consigne L_{S} situé entre les deux valeurs limites ou de seuil (L0 ; L1 ; L2 ; Lₘₐₓ), avant que l'appareil de dosage (27) ne fonctionne alors pour un fonctionnement de production à poursuivre ou à commencer avec la valeur de consigne ou de démarrage (n_{S}) préalablement définie, et/ou que l'appareil de dosage (27) est commandé ou régulé compte-tenu de la grandeur réglante (n) définissant le taux de cycle de travail dans le fonctionnement de production à partir de la valeur de consigne ou de démarrage (n_{S}) déterminée par des moyens de commande, de telle sorte que le niveau de remplissage (L) est maintenu dans l'espace collecteur d'encre pendant un fonctionnement automatique pour l'amenée d'encre au moyen d'un équipement de détection fournissant des signaux d'une information sur le niveau de remplissage (L) dans la réserve d'encre par variation de la grandeur réglante (n) définissant le taux de cycle de travail de l'appareil de dosage (27) dans une plage autorisée entre la ou une valeur limite ou de seuil supérieure (L1 ; Lₘₐₓ) et la ou une valeur limite ou de seuil inférieure (L2 ; L0) ou pour un niveau de remplissage de consigne (L_{S}) souhaité et/ou que la valeur de consigne (n_{S}) pour la grandeur réglante (n) définissant le taux de cycle de travail de l'appareil de dosage (27) pendant le fonctionnement de production est modifiée en fonction d'une vitesse de machine (ω) actuelle et importante pour le fonctionnement du groupe d'impression (06).
